# EUROPÄISCHE PATENTSCHRIFT

(11) **EP 2 771 194 B1**
(45) Veröffentlichungstag und Bekanntmachung des Hinweises auf die Patenterteilung: **30.09.2015**
(21) Anmeldenummer: 12791114.7
(22) Anmeldetag: 26.10.2012
(51) Int. Cl.: B42D 25/00

(54) **SICHERHEITSELEMENT**
SECURITY ELEMENT
ÉLÉMENT DE SÉCURITÉ

(30) Priorität: 27.10.2011 DE 102011117044
(43) Veröffentlichungstag der Anmeldung: 03.09.2014
(73) Patentinhaber: OVD Kinegram AG, 6301 Zug (CH); Bundesdruckerei GmbH, 10969 Berlin (DE)
(72) Erfinder: TOMPKIN, Wayne Robert, 5400 Baden (CH); WALTER, Harald, 8810 Horgen (CH); KULIKOVSKA, Olga, 14165 Berlin (DE); FISCHER, Jörg, 13053 Berlin (DE); LEOPOLD, André, 10119 Berlin (DE)
(74) Vertreter: Louis Pöhlau Lohrentz
(86) Internationale Anmeldenummer: PCT/EP2012/071315
(87) Internationale Veröffentlichungsnummer: WO 2013/060877

(56) Entgegenhaltungen:
- WO-A1-2009/139396
- WO-A1-2011/007344
- DE-A1-102005 039 320
- DE-A1-102007 029 203
- US-A1- 2009 121 473

## Beschreibung

Die Erfindung betrifft ein Sicherheitselement und ein mit einem derartigen Sicherheitselement ausgestattetes Sicherheitsdokument, ein Verfahren zur Herstellung eines solchen Sicherheitselements sowie eine Transferfolie mit einem derartigen Sicherheitselement.

Es sind Sicherheitselemente zur Kennzeichnung von Sicherheitsdokumenten bekannt, mit denen man den Fälschungsschutz zu verbessern sucht. Einige dieser Sicherheitselemente bedienen sich einer Anordnung von Mikrolinsen, wie z.B. der in der internationalen Patentanmeldung WO 2007/087984 A1 beschriebene Mehrschichtkörper. Allerdings sind die damit erzeugbaren Variationen des optischen Erscheinungsbildes unter ungünstigen Lichtverhältnissen oft nur schlecht zu erkennen und für den "Mann auf der Straße" zu wenig auffällig.

Die DE 10 2008 033 716 B3 beschreibt ein Wert- oder Sicherheitsdokument mit einem Dokumentenkörper, in dem eine Lichtleitstruktur ausgebildet ist, die für eine Lichtleitung über eine Totalreflexion in ihren Grenzschichten ausgebildet ist. Die Lichtleitung wird hierbei in einer Ebene ermöglicht, die im Wesentlichen parallel zu einer Oberseite des Dokumentenkörpers ist.

Die DE 102005039320 A1 offenbart ein Sicherheitselement nach dem Oberbegriff des Anspruchs 1.

Der Erfindung liegt nun die Aufgabe zugrunde, ein flexibles Sicherheitselement bereitzustellen, welches optische Effekte zeigt, die für jedermann leicht erkennbar und zugleich verblüffend oder überraschend und deshalb leicht einprägsam sind.

Die Aufgabe wird gelöst durch ein Sicherheitselement, wobei das Sicherheitselement eine Sichtseite und eine dieser gegenüberliegende Rückseite aufweist, wobei das Sicherheitselement mindestens eine Leuchtschicht , welche Licht aussenden oder bereitstellen kann, sowie mindestens eine Maskenschicht, welche bei einer Betrachtung des Sicherheitselements von der Sichtseite her vor der mindestens einen Leuchtschicht angeordnet ist, umfasst, wobei die mindestens eine Maskenschicht mindestens einen opaken Bereich und mindestens zwei transparente Öffnungen aufweist, und wobei die mindestens zwei transparente Öffnungen einen wesentlich höheren Transmissionsgrad als der mindestens eine opake Bereich in Bezug auf von der mindestens einen Leuchtschicht ausgesendetem bzw. bereitgestelltem Licht besitzt, vorzugsweise einen um mindestens 20%, besonders bevorzugt um mindestens 50% höheren Transmissionsgrad. Die Aufgabe wird ferner gelöst durch ein Sicherheitsdokument, insbesondere eine Banknote, ein Wertpapier oder ein Papierdokument, mit mindestens einem solchen Sicherheitselement, wobei das Sicherheitselement von seiner Sichtseite her betrachtet werden kann. Die Aufgabe wird auch gelöst durch ein Verfahren zur Herstellung eines Sicherheitselements, mit folgenden Schritten: Bereitstellen eines flexiblen mehrschichtigen Folienkörper mit mindestens einer Leuchtschicht, welche Licht aussenden oder bereitstellen kann, sowie mindestens einer Maskenschicht, welche bei einer Betrachtung des Sicherheitselements von der Sichtseite her vor der mindestens einen Leuchtschicht angeordnet ist; und Ausbilden mindestens zweier transparenter Öffnungen in der mindestens einen Maskenschicht, so dass die mindestens eine Maskenschicht mindestens einen opaken Bereich und mindestens zwei transparente Öffnungen aufweist, wobei die mindestens zwei transparenten Öffnungen einen wesentlich höheren Transmissionsgrad als der mindestens eine opake Bereich in Bezug auf von der mindestens einen Leuchtschicht ausgesendetem bzw. bereitgestelltem Licht besitzt, vorzugsweise einen um mindestens 20%, besonders bevorzugt um mindestens 50% höheren Transmissionsgrad. Die Aufgabe wird weiter gelöst durch eine Transferfolle mit mindestens einem Sicherheitselement nach einem der Ansprüche 1 bis 35, wobei das mindestens eine Sicherheitselement auf einer Trägerfolie der Transferfolie angeordnet und von dieser ablösbar ist.

Die besonderen optischen Wirkungen, die insbesondere durch die Interaktion einer selbst leuchtenden, d.h. Licht erzeugenden und abstrahlenden Leuchtschicht oder Licht bereitstellenden Leuchtschicht (z.B. einer hinterleuchteten transparenten Schicht) und einer die Leuchtschicht abdeckenden Maskenschicht hervorgerufen werden können, werden somit in einem Sicherheitselement genutzt. Dabei sind diese leicht erkennbaren optischen Wirkungen deutlich sichtbar, wenn die Leuchtschicht Licht bereitstellt oder in einem aktiven Zustand Licht aussendet, und nicht oder kaum sichtbar, wenn die Leuchtschicht kein Licht bereitstellt oder in einem inaktiven Zustand kein Licht aussendet. Dabei liegt eine Herausforderung unter anderem darin, die Dicke eines derartigen Sicherheitselements möglichst gering zu halten, um eine praxistaugliche Anordnung des Sicherheitselements auf bzw. in einem Sicherheitsdokument zu ermöglichen.

Der optische Eindruck des Sicherheitselements wird somit durch die Ausgestaltung der mindestens einen Leuchtschicht und/oder die Verteilung der transparenten Öffnungen der mindestens zwei Anordnungen und des mindestens einen opaken Bereichs bestimmt.

Aufgrund der Anordnung der Schichten durchläuft das für den gewünschten Effekt relevante Licht das Sicherheitselement vorzugsweise im Wesentlichen in einer zur Oberseite des Sicherheitselementes senkrechten Richtung. Es ist keine Totalreflexion an irgendwelchen Grenzflächen notwendig.

Die Maskenschicht lässt Licht, welches von der Leuchtschicht bereitgestellt oder ausgesendet wird, durch ihre transparenten Öffnungen erheblich besser passieren als durch ihre opaken Bereiche. Es ist vorteilhaft, wenn der mindestens eine opake Bereich von der mindestens einen Leuchtschicht bereitgestelltes oder ausgesendetes Licht blockiert oder zumindest wesentlich abschwächt, vorzugsweise einen Transmissionsgrad von höchstens 20%, weiter bevorzugt höchstens 10% und noch weiter bevorzugt höchstens 5% besitzt, und die mindestens zwei transparenten Öffnungen von der mindestens einen Leuchtschicht bereitgestelltes oder ausgesendetes Licht im Wesentlichen passieren lassen, vorzugsweise einen Transmissionsgrad von mindestens 50% besitzen. Vorzugsweise sind die opaken Bereiche der Maskenschicht für Licht völlig undurchlässig, d.h. mit einem Transmissionsgrad von höchstens 5%, während die transparenten Öffnungen Licht beinahe ungeschwächt passieren lassen, d.h. mit einem Transmissionsgrad von mindestens 70%. Vorzugsweise sind die Öffnungen als Fensteröffnungen in der Maskenschicht, d.h. als Durchbrüche durch die Maskenschicht, ausgebildet.

Bei dem Sicherheitselement handelt es sich vorzugsweise um ein Sicherheitselement zur Kennzeichnung und zur Erhöhung der Fälschungssicherheit eines Sicherheitsdokuments, insbesondere einer Banknote, eines Wertpapiers, eines Schecks, eines Steuerzeichens, eines Postwertzeichens, eines Visa, eines Kraftfahrzeugdokumentes, eines Tickets oder eines Papierdokuments, oder von Identifikationsdokumenten (ID-Dokumente), insbesondere eines Reisepasses oder einer ID-Karte, eines Personalausweises, eines Führerscheins, einer Bankkarte, einer Kreditkarte, eines Zutrittskontrollausweises, einer Krankenkassenkarte oder eines kommerziellen Produkts zur Erhöhung der Fälschungssicherheit und/oder zur Authentisierung und/oder Nachverfolgbarkeit (Track&Trace) des kommerziellen Produkts oder beliebiger Chipkarten und Haftetiketten.

Vorzugsweise ist die mindestens eine Leuchtschicht, welche Licht aussenden kann, als selbstleuchtende Leuchtschicht ausgebildet. Eine selbstleuchtende Leuchtschicht stellt hierbei eine Leuchtschicht dar, welche Licht emittiert und insbesondere als Energiewandler wirkt, der eine Primärenergie in Lichtenergie wandelt. Als Primärenergie kann hierbei insbesondere ein elektrischer Strom, Wärme, ein chemischer Zerfallsprozess oder elektromagnetische Strahlung dienen, welche sich von der Wellenlänge des emittierten Lichts unterscheidet (beispielsweise UV-Licht, Infrarot-Licht oder Mikrowellenstrahlung).

Weiter ist es auch möglich, dass die Leuchtschicht, welche Licht bereitstellen kann, eine Schicht ist, welche auf der Rückseite einfallendes Licht zur Maskenschicht leitet. Es kann so auch vorgesehen sein, dass die Lichtquelle nicht Teil des Sicherheitselements ist und beispielsweise von einer Lichtquelle eines Körpers bereitgestellt wird, auf dem das Sicherheitselement auflaminiert wird, oder eine externe Lichtquelle darstellt, auf die das Sicherheitselement aufgelegt oder gegen die das Sicherheitselement im Durchlicht betrachtet wird. Die Leuchtschicht weist hierzu vorzugsweise eine oder mehrere transparente Schichten auf, welche auch als Wellen- bzw. Lichtleiter ausgebildet sein können. Im einfachsten Fall weist die Leuchtschicht so eine transparente Schicht auf, welche unmittelbar in Kontakt mit der Rückseite des Sicherheitselements steht oder unterhalb der eine durchgehende Ausnehmung in dem Sicherheitselement vorgesehen ist. Die Leuchtschicht kann beispielsweise eine Schicht einer Heißprägefolie sein, beispielsweise ein Schutzlack oder auch die Replizierschicht selbst. Auch in diesem Fall ist es besonders vorteilhaft, wenn die Leuchtschicht eine oder mehrere Leuchtelemente aufweist. Die Leuchtelemente werden in diesem Fall von durch entsprechend der Formgebung der Leuchtelemente ausgeformten transparenten Bereichen und/oder mit Licht- bzw. Wellenleitern versehenen Bereichen der Leuchtschicht gebildet, welche vorzugsweise von opaken Bereichen der Leuchtschicht umgeben sind.

Es ist möglich, dass die mindestens eine Leuchtschicht ein selbstleuchtendes Anzeigeelement aufweist, welches insbesondere elektrische Energie in Lichtenergie wandelt. Vorzugsweise besteht die Leuchtschicht aus ein oder mehreren Leuchtelementen, die jeweils als selbst leuchtende Anzeigeelemente ausgebildet sind. Diese selbst leuchtenden Anzeigeelemente können eine LED, insbesondere eine OLED, oder ein LEEC, oder QLED oder hinterleuchtetes LCD sein (OLED = Organic LED; LEEC = Light Emitting Electrochemical Cell; QLED = Quantum Dot Light Emitting Device; LCD = Liquid Crystal Display). Alternativ können die selbst leuchtenden Anzeigeelemente auf der Basis von Elektrolumineszenz ausgeführt sein. Darunter zählen Dickschicht- bzw. Pulver-Elektrolumineszenz, Dünnschicht-Elektrolumineszenz und Einkristall-Elektrolumineszenz. Insbesondere können die Anzeigeelemente als Elektrolumineszenz-Folie (EL-Folie).

Es ist möglich, dass eine Elektrode des Anzeigeelements als die mindestens eine Maskenschicht oder eine zwischen der mindestens einen Leuchtschicht und der mindestens einen Maskenschicht angeordnete opake Zwischenschicht dient, welche mindestens eine Anordnung lichtdurchlässiger Öffnungen aufweist. Dadurch kann beispielsweise eine Periodizität in der Lichtquelle erzeugt werden. Vorzugsweise handelt es sich um eine Metallelektrode, insbesondere um eine metallische Reflexionsschicht eines OVD. Beispielsweise besteht eine derartige metallische Reflexionsschicht aus Aluminium, Silber, Gold oder Kupfer. Eine Periodizität bzw. ein Raster, insbesondere ein Moire-Raster bzw. ein Raster in Form eines Revealer-Musters lässt sich in einer vollflächig leuchtenden OLED auf verschiedene Arten realisieren. Eine Möglichkeit ist eine Isolatorschicht in die OLED einzubauen, wobei Bereiche der OLED die mit dieser Isolatorschicht beschichtet sind nicht leuchten und freigelassene Bereiche dagegen leuchten. Alternativ kann auch eine der Transportschichten, insbesondere die Elektronen- bzw. Löchertransportschicht, modifiziert werden, insbesondere durch Bestrahlung oder Einwirken einer Chemikalie, so dass lokal die Transporteigenschaften zerstört werden. Dies bewirkt ebenfalls, dass die behandelten Bereiche nicht mehr leuchten.

Es ist möglich, dass die mindestens eine Leuchtschicht ein lumineszierendes Anzeigeelement aufweist, welches durch eine andere Lichtquelle zum Leuchten angeregt werden kann. Als lumineszierende Elemente können fluoreszierende und/oder phosphoreszierende Materialien vorliegen, die einfallendes Licht absorbieren und in demselben oder einem anderen Wellenlängenbereich wieder abstrahlen, zeitlich unmittelbar und/oder zeitlich versetzt. Die andere Lichtquelle kann als ein Bestandteil des Sicherheitselements ausgebildet sein. Alternativ ist sie eine externe Lichtquelle, von der das Sicherheitselement bestrahlt wird, wie z.B. eine UV-Lampe (UV = Ultraviolett).

Es gibt verschiedene Möglichkeiten, eine selbstleuchtende Leuchtschicht mit Energie zu versorgen, so dass sie leuchtet. In einer Ausgestaltungsform wird die Leuchtschicht mit elektrischer Energie aus einer Energiequelle zum Leuchten angeregt. Die Leuchtschicht weist so ein Anzeigeelement auf, welches elektrische Energie in Lichtenergie umwandelt. Als bevorzugte Energiequellen der Leuchtschicht sind insbesondere piezoelektrische und photovoltaische Stromquellen zu nennen, Batterien, Kondensatoren, Superkondensatoren, etc. Die Energie kann auch über eine geeignete Antenne, z.B. einer RFID-Antenne, aus einem elektrischen Feld entnommen werden. Vorzugsweise sind diese Energiequellen in das Sicherheitselement oder das Sicherheitsdokument integriert oder über eine Energieleitung mit ihm verbunden. Alternativ dazu kann die Energiequelle auch außerhalb des Sicherheitselements/-dokuments angeordnet sein, z.B. in einem externen Lesegerät. Im Falle einer elektrischen Energiequelle stehen dazu eine galvanische, kapazitive oder induktive Übertragungsart elektrischer Energie zur Auswahl. Im Falle einer externen Energiequelle kann das Sicherheitsdokument zum Beispiel in ein entsprechendes.lokales elektrisches oder magnetisches oder elektromagnetisches Feld gebracht werden, um so eine kapazitive und/oder induktive, insbesondere drahtlose Energieübertragung zu ermöglichen. Ein Beispiel hierzu ist ein mobiles Gerät, wie z.B. ein Smartphone, mit einer sogenannten NFC-Einrichtung (NFC = Near Field Communication).

Es ist bevorzugt, dass ein Lichtmuster, weiches die Maskenschicht aufgrund ihrer unterschiedlichen Transmission des von der mindestens einen Leuchtschicht ausgesendeten Lichts bei Betrachtung des Sicherheitselements von der Sichtseite her zeigt, ein erstes optisches Sicherheitsmerkmal des Sicherheitselements bereitstellt.

Ein Betrachter, welcher das Sicherheitselement von dessen Sichtseite her betrachtet, nimmt im aktiven Zustand der Leuchtschicht, d.h. wenn die Leuchtschicht Licht bereitstellt oder aussendet, im Bereich der Maskenschicht das Lichtmuster wahr, das durch die dunkleren opaken Bereiche und helleren transparenten Öffnungen gebildet wird. Da ein solches Lichtmuster auch unter ungünstigen Lichtverhältnissen sehr gut zu erkennen ist, steht mit einem derartigen Sicherheitselement ein zuverlässiges und leicht überprüfbares Sicherheitsmerkmal zur Verfügung, welches Schutz vor Fälschungen z.B. von Banknoten oder ID-Karten oder kommerziellen Produkten bietet. Durch welche der transparenten Öffnungen der Maskenschicht dabei Licht zum Auge des Betrachters gelangt, hängt bei geeigneter Ausgestaltung der Leucht- und/oder Maskenschicht vom Betrachtungswinkel ab, unter dem der Betrachter das Sicherheitselement betrachtet. Die Ausgestaltung des Lichtmusters ist also betrachtungswinkelabhängig.

Gemäß einer bevorzugten Ausgestaltung der Erfindung stellt der mindestens eine opake Bereich der mindestens einen Maskenschicht bei Betrachtung des Sicherheitselements von der Sichtseite her ein zweites optisches Sicherheitsmerkmal des Sicherheitselements bereit. Der Fälschungsschutz des Sicherheitsdokuments ist also nicht allein durch die Lichteffekte von Leucht- und Maskenschicht begrenzt, sondern um ein weiteres Sicherheitsmerkmal erweitert, das unabhängig von den Lichteffekten von Leucht- und Maskenschicht existiert.

Vorzugsweise weist der opake Bereich ein OVD und/oder eine Druckschicht auf (OVD = Optically Variable Device). Übliche OVDs sind Hologramme, insbesondere Reflexionshologramme, Kinegram^{®}, Volumenhologramme, Dünnschichtinterferenzfilter, diffraktive Strukturen, wie z.B. Blazestrukturen, Lineargitter, Kreuzgitter, Hexagonalgitter, asymmetrische oder symmetrische Gitterstrukturen, Beugungsstrukturen nullter Ordnung, Mottenaugenstrukturen oder anisotrope oder isotrope Mattstrukturen sowie optisch variable Druckfarben oder Tinten, sogenannte OVI^{®} (OVI = Optically variable Inks), die meist optisch variable Pigmente und/oder Farbstoffe enthalten, Flüssigkristallschichten, insbesondere auf dunklem Untergrund, photonische Kristalle, insbesondere auf dunklem Untergrund, etc.

Dabei ist es möglich, dass die mindestens zwei transparenten Öffnungen als metallfreier Bereich des OVD bzw. als unbedruckter Bereich in der Druckschicht ausgebildet ist. Die Druckschicht kann z.B. ein Teil des Druckbildes einer Banknote sein. Insbesondere kann die Druckschicht mittels Intagliodruck aufgebracht sein. Der Vorteil dieser Technik ist, dass die transparenten Öffnungen der Maskenschicht aufgrund der sehr hohen Auflösung von mehreren Tausend DPI (DPI = Dots Per Inch) sehr klein gestattet werden können. Somit kann auch der Abstand zwischen zwei transparenten Öffnungen sehr klein sein. Desweiteren können für Wert- und Sicherheitsdokumente übliche Druckverfahren verwendet werden. Insbesondere bietet der indirekte Hochdruck (sogenannter Letterset) eine hohe Auflösung und geringere Kosten der Druckform gegenüber dem Intaglio-Druckverfahren.

Es ist besonders vorteilhaft, als Maskenschicht eines derartigen selbst leuchtenden bzw. hinterleuchteten Sicherheitselements eine optische Vorrichtung zu verwenden, welche ein eigenständiges, auch unabhängig von der Leuchtschicht wirkendes optisches Sicherheitsmerkmal bereitstellt, z.B. ein Sicherheitsdruckbild mit lichtdurchlässigen Aussparungen oder ein OVD, dessen metallische Reflexionsschicht als lichtundurchlässiger Bereich der Maske dient und welches zusätzlich transparente Bereiche aufweist, durch die Licht der Leuchtschicht aus dem Sicherheitselement gelangen kann. Die Interaktion der selbst leuchtenden oder hinterleuchteten Leuchtschicht und der als Maskenschicht dienenden optischen Vorrichtung resultiert synergetisch in einer mehrfachen optischen Wirkung: einerseits wirkt das optischen Sicherheitselement als solche - unabhängig davon, ob die Leuchtschicht Licht aussendet oder bereitstellt; andererseits zeigt das Sicherheitselement die bereits oben angesprochenen besonderen optischen Wirkungen, die durch die Interaktion einer selbst leuchtenden oder hinterleuchteten Leuchtschicht und einer die Leuchtschicht abdeckenden Maskenschicht hervorgerufen werden können. Die optische Wirkung des optischen Sicherheitselements ist insbesondere dann nahezu ungestört sichtbar, wenn der Flächenanteil der transparenten Öffnungen der Maskenschicht gering ist. Beispielsweise ist der Flächenanteil kleiner als 30% und bevorzugt kleiner als 10%. Ein derartiger geringer Flächenanteil ist zusätzlich vorteilhaft für die Bildqualität der optischen Wirkungen, die durch die Interaktion mit der selbst leuchtenden oder hinterleuchteten Leuchtschicht entstehen. Andererseits reduziert sich die Helligkeit des Effektes mit abnehmendem Flächenanteil der transparenten Öffnungen. Ein weiterer Nachteil für die spezielle Ausgestaltungsform der selbst leuchtenden Leuchtschicht als Display (insbesondere als Matrix-Display) ist, dass bei derart geringen transparenten Flächenanteilen der Teil des Displays, der von der Maskenschicht überlagert ist, kaum oder gar nicht zur Darstellung von Information benutzt werden kann.

Für die Ausgestaltungsform mit einer Maskenschicht aus Metall (z.B. Al), welche zusätzliche optische Sicherheitsmerkmale wie diffraktive Strukturen aufweist, ist es möglich die transparenten Öffnungen nicht durch eine Demetallisierung zu erzeugen, sondern durch das Bereitstellen geeigneter Strukturen im Bereich der transparenten Öffnungen. Diese geeigneten Strukturen müssen die Transmission der Maskenschicht aus Metall im Vergleich zu den Bereichen um die transparenten Öffnungen um mindestens 20%, bevorzug um mindestens 90% und weiter bevorzugt um mindestens 200% erhöhen. Beispiele für die geeigneten Strukturen sind sogenannte Subwellenlängen-Gitter mit Perioden unter 450nm, bevorzugt unter 400nm, und Tiefen größer als 100nm, bevorzugt größer als 200nm. Derartige Strukturen zur Einstellung der Transparenz einer Metallschicht sind in der WO 2006/024478 A2 beschrieben. Alternative können diese geeigneten Strukturen Zufallsstrukturen mit mittlere Strukturgröße unter 450nm. bevorzugt unter 400nm, und Tiefen größer als 100nm, bevorzugt größer als 200nm, sein. Der Vorteil dieser Variante ist, dass keine Demetallisierung notwendig ist, der Nachteil ist, dass die Transmission im Bereich der transparenten Öffnungen geringer als bei demetallisierten Öffnungen ist.

Vorzugsweise sind die Maskenschicht und insbesondere die transparenten Öffnungen der Maskenschicht von der Leuchtschicht in einem Abstand h voneinander beabstandet, bei Betrachtung senkrecht zu einer von der Sichtseite oder Rückseite des Sicherheitselements aufgespannten Ebene. Dadurch, dass die Maskenschicht und die Leuchtschicht nicht unmittelbar aneinandergrenzen, ändert sich beim Verkippen des Sicherheitselements der Bereich der Leuchtschicht, welcher durch die transparenten Öffnungen der Maskenschicht sichtbar ist. Hierdurch ist es möglich, interessante optisch variable Effekte zu erzielen, wie im Weiteren auch erläutert. Vorzugsweise beträgt der Abstand h zwischen 2 µm und 500 µm, weiter bevorzugt zwischen 10 µm und 100 µm und noch weiter bevorzugt zwischen 25 µm und 100 µm.

Gemäß einer bevorzugten Weiterbildung der Erfindung stellt Licht, welches das Sicherheitselement durch die Maskenschicht unter unterschiedlichen Austrittswinkeln verlässt, jeweils unterschiedliche optische Informationen bereit. Ein Betrachter nimmt beim Kippen des Sicherheitselements, d.h. Ändern der Betrachtungsposition und/oder Kippen des Sicherheitselements, z.B. horizontal nach links/rechts oder vertikal nach oben/unten, somit unterschiedliche optische Informationen, z.B. Lichtmuster, wahr. Verschiedene Ansichten bei unterschiedlichen Betrachtungswinkeln, d.h. ein charakteristischer "Bildwechsel", stellen eine sehr einfache, schnelle und gleichzeitig effektive Möglichkeit dar, die Echtheit eines Sicherheitsdokuments zu überprüfen.

Es ist möglich, dass die mindestens eine Leuchtschicht ein vollflächig leuchtendes oder vollflächig Licht bereitstellendes Leuchtelement aufweist. Weiter ist es jedoch vorteilhaft, dass die Leuchtschicht ein oder mehrere erste Zonen aufweist, in welchen die Leuchtschicht Licht aussenden oder bereitstellen kann und welche vorzugsweise jeweils von einer zweiten Zone umschlossen oder voneinander durch eine zweite Zone separiert sind, in welcher die Leuchtschicht kein Licht aussenden oder bereitstellen kann. Es sind so beispielsweise ein oder mehrere Licht ausstrahlende oder Licht bereitstellende erste Zonen vor einem nicht Licht ausstrahlenden oder Licht bereitstellenden Hintergrund ausgebildet, welcher von einer zweiten Zone gebildet wird.

Vorzugsweise weist die Leuchtschicht hierbei zwei oder mehrere zweite Zonen auf.

Die Leuchtschicht weist zur Ausbildung der ein oder mehrere ersten Zonen vorzugsweise ein oder mehrere separate Leuchtelemente oder transparente Öffnungen auf. Die transparenten Öffnungen wirken bei Hinterleuchtung der Leuchtschicht wie selbst leuchtende Leuchtelemente. Die zwei oder mehrere separaten Leuchtelemente weisen hierbei jeweils einen Abstrahlbereich auf, in welchem das jeweilige Leuchtelement Licht aussenden oder bereitstellen kann und welcher jeweils eine der ersten Zonen ausbildet. Bei den ein oder mehreren separaten Leuchtelementen handelt es sich vorzugsweise jeweils um ein selbst leuchtendes Anzeigenelement oder ein lumineszierendes Anzeigenelement oder hinterleuchtete Öffnungen.

Gemäß einer bevorzugten Ausführungsform weist die Leuchtschicht eine Maskenschicht auf, welche im Bereich der ersten Zone oder der ersten Zonen nicht vorgesehen ist und im Bereich der zweiten Zone oder der zweiten Zonen vorgesehen ist. Die Maskenschicht verhindert, dass Licht von der Leuchtschicht im Bereich der zweiten Zone oder der zweiten Zonen ausgesendet oder bereitgestellt werden kann, in dem Sinne, dass sie das von der Leuchtschicht in der zweiten Zone oder den zweiten Zonen ausgesendete oder bereitgestellte Licht blockieren oder zumindest wesentlich abschwächt. Die Maskenschicht weist vorzugsweise im Bereich der zweiten Zone einen Transmissionsgrad von höchstens 20%, weiter bevorzugt höchstens 10% und noch weiter bevorzugt höchstens 5% auf und besteht vorzugsweise aus einer metallischen Schicht, vorzugsweise einer opaken metallischen Schicht. Zwischen dieser Maskenschicht und der Rückseite des Sicherheitselements weist die Leuchtschicht vorzugsweise ein vollflächiges Leuchtelement oder ein oder mehrere Leuchtelemente, insbesondere selbstleuchtende Anzeigenelemente oder lumineszierende Anzeigenelemente auf. Weiter ist es jedoch auch möglich, dass die Leuchtschicht eine Schicht ist, welche auf die Rückseite einfallendes Licht zur Maskenschicht leitet und so das von der Rückseite einfallende Licht im Bereich der ersten Zonen bereitstellt und im Bereich der zweiten Zonen abblockt.

Weiter ist es auch möglich, dass die Leuchtschicht ein oder mehrere, bevorzugt zwei oder mehrere zweite Zonen aufweist, in welchen die Leuchtschicht kein Licht aussenden oder bereitstellen kann und welche vorzugsweise jeweils von einer ersten Zone umschlossen oder voneinander separiert sind. Von der Leuchtschicht werden so ein oder mehrere zweite Zonen bereitgestellt, in welchen die Leuchtschicht kein Licht abstrahlt oder bereitstellen kann, und welche von einem Hintergrund umgeben sind, in welchem die Leuchtschicht Licht abstrahlen oder bereitstellen kann, beispielsweise zwei oder mehrere nicht leuchtende zweite Zonen, welche von einem leuchtenden Hintergrund umgeben sind.

Vorzugsweise weisen ein oder mehrere der ersten Zonen, vorzugsweise sämtliche der ersten Zonen zumindest eine laterale Abmessung von weniger als 300 µm, weiter bevorzugt von weniger als 100 µm und noch weiter bevorzugt von weniger als 50 µm auf. Unter lateraler Abmessung wird hierbei eine Abmessung in der von der Sichtseite oder Rückseite des Sicherheitselements aufgespannten Ebene verstanden, d.h. beispielsweise die Breite oder Länge des Abstrahlbereichs eines separaten Leuchtelements verstanden.

Gemäß einer bevorzugten Ausführungsform weist die mindestens eine Maskenschicht zwei oder mehrere transparente Öffnungen auf, welche gemäß einem zweiten Raster angeordnet sind. Weiter weist die mindestens eine Leuchtschicht zwei oder mehrere erste Zonen auf, in welchen die Leuchtschicht Licht aussenden oder bereitstellen kann und welche gemäß einem ersten Raster angeordnet sind. Alternativ ist es auch möglich, dass die Leuchtschicht zwei oder mehrere zweite Zonen aufweist, in welchen die Leuchtschicht kein Licht aussenden oder bereitstellen kann, und die zwei oder mehrere zweiten Zonen gemäß des ersten Rasters angeordnet sind. Wie bereits oben ausgeführt, sind die zwei oder mehrere ersten Zonen bzw. zwei oder mehrere zweiten Zonen hierbei vorzugsweise jeweils von einer ersten Zone bzw. zweiten Zone voneinander separiert bzw. umschlossen.

Gemäß einer ersten bevorzugten Ausführungsform können hierbei die zwei oder mehrere transparenten Öffnungen des zweiten Rasters jeweils in Form eines Mikrobildes oder eines invertierten Mikrobildes ausgeformt sein, insbesondere in Form eines Motivs, eines Symbols, ein oder mehrerer Zahlen, ein oder mehrerer Buchstaben und/oder eines Mikrotextes ausgeformt sein. Konkrete Beispiele sind Denominationen von Banknoten und Ausstellungsjahr von Pässen oder ID-Karten. In diesem Fall sind die zwei oder mehrere ersten Zonen oder die zwei oder mehrere zweiten Zonen vorzugsweise in Form einer Abfolge von Streifen oder Pixeln ausgeformt, bei Betrachtung senkrecht zu einer von der Sichtseite oder der Rückseite des Sicherheitselements aufgespannten Ebene. So ist es beispielsweise möglich, dass die Leuchtschicht zwei oder mehrere Leuchtelemente aufweist, deren Abstrahlbereich jeweils eine streifenförmige, rechteckförmige oder kegelschnittförmige Formgebung besitzen, und welche so eine entsprechende Abfolge von ein oder mehrere ersten Zonen ausbilden, welche beispielsweise die Formgebung eines eindimensionalen Linienrasters oder eines zweidimensionalen Punkt- oder Pixelrasters besitzt.

Weiter ist es jedoch auch möglich, dass die zwei oder mehrere ersten Zonen oder die zwei oder mehrere zweiten Zonen jeweils in Form eines Mikrobildes ausgeformt sind, bei Betrachtung senkrecht zu einer von der Sichtseite oder Rückseite des Sicherheitselements aufgespannten Ebene, insbesondere in Form eines Motivs, eines Symbols, ein oder mehrerer Zahlen, ein oder mehrerer Buchstaben und/oder eines Mikrotextes ausgeformt sind. In diesem Fall besitzen die zwei oder mehrere transparenten Öffnungen des zweiten Rasters vorzugsweise eine streifenförmige, rechteckförmige oder kegelschnittförmige Formgebung.

Auf diese Weise lassen sich interessante optisch variable Effekte generieren. So ist es beispielsweise möglich, die Rasterweiten des ersten Rasters und des zweiten Rasters jeweils für benachbarte erste Zonen und transparente Öffnungen bzw. zweite Zonen und transparente Öffnungen nicht gleich zu wählen und so zu wählen, dass sich diese Rasterweiten um weniger als 10% voneinander unterscheiden, sich vorzugsweise um nicht mehr als 2% voneinander unterscheiden. Alternativ ist es auch möglich, das erste Raster und das zweite Raster gegeneinander zwischen 0,5° und 25° Grad verdreht anzuordnen, die Rasterweiten des ersten Rasters und des zweiten Rasters hierbei jedoch gleich zu belassen oder so zu wählen, dass sich dies wie oben angeführt bzgl. benachbarter erster Zonen und transparenter Öffnungen oder benachbarter zweiter Zonen und transparenter Öffnungen um nicht mehr als 10%, bevorzugt um nicht mehr als 2% unterscheidet.

Es hat sich gezeigt, dass bei einer derartigen Ausrichtung und Ausbildung der Raster optisch variable Vergrößerungs-, Verzerrungs- und Bewegungseffekte generiert werden können, welche interessante Sicherheitsmerkmale bereitstellen.

Das erste Raster und/oder das zweite Raster können hierbei von einem ein oder zweidimensionalen Raster gebildet sein, wobei die Rasterweite des ersten Rasters und des zweiten Rasters in zumindest einer Raumrichtung vorzugsweise kleiner als 300 µm, insbesondere kleiner als 80 µm und weiter bevorzugt kleiner als 50 µm gewählt wird. Vorzugsweise sind hierbei die zwei oder mehrere ersten Zonen oder die zwei oder mehrere zweiten Zonen des ersten Rasters und die transparenten Öffnungen des zweiten Rasters so zueinander angeordnet, dass sie sich zumindest bereichsweise überlappen, bei Betrachtung senkrecht zu einer von der Sichtseite oder Rückseite des Sicherheitselements aufgespannten Ebene. Bei einer derartigen Anordnung und Ausbildung der Raster vermischen sich für den Betrachter die von den einzelnen Öffnungen bzw. ersten Zonen generierten optischen Effekte, wodurch interessante optisch variable Effekte generiert werden können.

Weiter ist es möglich, dass das erste Raster ein periodisches Raster mit einer ersten Periode p₁ als Rasterweite und/oder das zweite Raster ein periodisches Raster mit einer zweiten Periode p₂ als Rasterweite ist.

Es ist somit möglich, dass die mindestens eine Leuchtschicht zwei oder mehr separate Leuchtelemente aufweist, welche in einem ersten periodischen Raster mit einer ersten Periode angeordnet sind, und die mindestens eine Maskenschicht zwei oder mehr transparente Öffnungen aufweist, welche in einem zweiten periodischen Raster mit einer zweiten Periode angeordnet sind, wobei die erste und zweite Periode nicht gleich, aber ähnlich sind. Diese Ausgestaltung der Erfindung beruht auf einem Moiré-Vergrößerungseffekt (Moiré Magnifier), der auch unter den Namen "shape moire" und "band moiré" bekannt ist. Dabei hängt die Größe des entstehenden Moiré-Bildes davon ab, wie stark sich die Perioden der beiden Raster unterscheiden. Bevorzugte Bildgrößen liegen zwischen 5 mm und 1,5 cm der kleinsten Abmessung, wofür die Rasterperioden insbesondere nicht mehr als 10% voneinander abweichen, bevorzugt nicht mehr als 2% voneinander abweichen. Die opaken Bereiche der Maskenschicht können als metallische Bereiche, z.B. eine Metallschicht einer metallisierten Folie, oder als eine Druckschicht ausgebildet sein. Folglich können die transparenten Öffnungen als demetallisierte Bereiche einer Metallschicht, z.B. einer metallisierten Folie, oder als unbedruckte, dünner bedruckte oder mit einer transparenten Druckfarbe bedruckte Bereiche einer Druckschicht ausgebildet sein. Die transparenten Öffnungen bilden vorzugsweise sog. "Mikrobildern" aus, d.h. vorzugsweise mit dem bloßen Auge nicht auflösbare Bilder, die durch die optische Wechselwirkung mit den Leuchtelementen vergrößert werden. Alternativ kann die Maskenschicht auch invertiert vorliegen. D.h. die "Mikrobilder" sind in diesem Fall opake und der Hintergrund der "Mikrobilder" transparent. Der Begriff "Bilder" umfasst dabei alle möglichen Informationen, wie alphanumerische Zeichen, Buchstaben, Logos, Symbole, Umrisse, bildliche Darstellungen, Wappen, Muster, Rasterungen, etc.

Wenn der Flächenanteil der transparenten Öffnungen der Maskenschicht groß ist, beispielsweise größer als 50% und bevorzugt größer als 70%, kann der Teil des Display, welcher von der Maskenschicht überdeckt ist, trotzdem zur Darstellung von Information durch das Display verwendet werden. Wenn die optionale Zwischenschicht vorhanden ist, muss diese für diesen Fall ebenfalls eine hohe Transmission, beispielsweise größer als 50% und bevorzugt größer als 70%, aufweisen. In dieser Ausgestaltungsform ist es sinnvoll, wenn das Display, im von der Maskenschicht überdeckten Bereich, eine Bildsequenz darstellt, wobei diese Sequenz zwischen der Darstellung der Information des Displays - beispielsweise das Gesicht des Besitzers einer ID-Karte - und dem Muster, welches mit der Maskenschicht interagiert, wechselt.

Falls die Leuchtschicht inaktiv ist, d.h. kein Licht aussendet, bzw. kein Licht bereitstellt, sind die "Mikrobilder" als vergrößerte Bilder nicht oder zumindest nicht deutlich sichtbar. Falls die Leuchtschicht aktiv ist, d.h. Licht aussendet, bzw. Licht bereitstellt, sind die "Mikrobilder" als vergrößerte Bilder deutlich sichtbar. Diese vergrößerten Bilder verändern sich, bewegen sich oder kippen vertikal um, wenn das Sicherheitselement nach links oder rechts oder oben oder unten gekippt wird bzw. unter verschiedenen Perspektiven betrachtet wird. Gegenüber bekannten Moiré-Vergrößerungsanordnungen liegt insofern ein Unterschied vor, da diese stets sichtbar sind, während bei der vorliegenden Weiterbildung der Erfindung die "Mikrobilder" als vergrößerte Bilder nur dann deutlich sichtbar sind, falls die Leuchtschicht aktiv ist oder Licht bereitstellt. Durch "schalten" der Leuchtschicht zwischen An und Aus bzw. hinterleuchtet und nicht hinterleuchtet kann somit ein weiterer optischer Effekt generiert werden.

Neben Ausführungen, bei denen das erste Raster und das zweite Raster ein periodisches Raster und die Mikrobilder identische Mikrobilder sind, hat sich im Weiteren auch gezeigt, dass durch folgende Ausgestaltungen vorteilhafte, beim Kippen oder Drehen generierte Bewegungs- und Morphingeffekte erzielbar sind: Zur Erzielung derartiger Effekte wird vorgeschlagen, die Rasterweite der ersten und/oder zweiten Raster und/oder die Verdrehung des ersten und des zweiten Rasters gegeneinander und/oder die Formgebung der Mikrobilder kontinuierlich gemäß einer Parametervariationsfunktion in zumindest einer Raumrichtung zu variieren. Durch die Änderung der Rasterweite des ersten und/oder zweiten Rasters und/oder die Änderung der Verdrehung des ersten und des zweiten Rasters gegeneinander kann so beispielsweise die Vergrößerung (sh. obige Ausführungen) sowie beispielsweise die Bewegungsrichtung der sich beim Verkippen für den Betrachter ergebenden Darstellung variiert werden. Durch die Veränderung der Formgebung der Mikrobilder gemäß der Parametervariationsfunktion können in Kombination hiermit beispielsweise Transformationseffekte und komplexe Bewegungseffekte generiert werden.

Weiter ist es auch möglich, dass sich die Rasterweite des ersten und/oder zweiten Rasters und/oder die Verdrehung des ersten und des zweiten Rasters gegeneinander, und/oder die Ausrichtung des ersten Rasters und/oder des zweiten Rasters und/oder die Formgebung der Mikrobilder in einem ersten Bereich des Sicherheitselements von den entsprechenden Parametern in einem zweiten Bereich des Sicherheitselements unterscheidet. Auch hierdurch kann die Generierung von komplexen, optisch variablen Effekten weiter verbessert werden und somit das optische Erscheinungsbild und die Fälschungssicherheit des Sicherheitselements weiter verbessert werden.

Gemäß einem weiteren bevorzugten Ausführungsbeispiel sind die transparenten Öffnungen des zweiten Rasters und/oder die zwei oder mehrere ersten Zonen und/oder die zwei oder mehrere zweiten Zonen des ersten Rasters jeweils in ihrer Flächenausdehnung zur Generierung eines Halbtonbildes variiert. So ist es beispielsweise möglich, dass die transparenten Öffnungen des zweiten Rasters oder die zwei oder mehrere ersten Zonen oder die zwei oder mehrere zweiten Zonen des ersten Rasters jeweils eine streifenförmige Formgebung besitzen und die Breite der streifenförmigen Öffnung bzw. streifenförmigen ersten oder zweiten Zonen lokal zur Generierung eines Halbtonbildes variiert sind. Hierdurch ist es beispielsweise möglich, dass dem Betrachter bei Betrachtung der Vorder- oder Rückseite des Sicherheitselements in einem Zustand, in dem von der Leuchtschicht kein Licht bereitgestellt wird oder ausgesendet wird, das entsprechende Halbtonbild beispielsweise im Auflicht sichtbar ist und in einem Zustand, in welchem die Leuchtschicht Licht bereitstellt oder aussendet, das oben beschriebene, durch das Zusammenwirken der Maskenschicht und der Leuchtschicht generierte Sicherheitsmerkmal sichtbar ist. Hierbei ist es auch möglich, dass ein erstes derartiges Halbtonbild bei Betrachtung von der Vorderseite (im Auflicht) ein zweites, hiervon unterschiedliches Halbtonbild bei der Betrachtung von der Rückseite (im Auflicht) sichtbar ist, und bei Betrachtung von der Sichtseite in einem Zustand, in dem die Leuchtschicht Licht bereitstellt oder Licht aussendet, das durch das Zusammenwirken der Leuchtschicht und der Maskenschicht beschriebene Sicherheitsmerkmal sichtbar wird. In diesem Fall wird so beispielsweise das erste Halbtonbild durch die wie oben beschriebene Variation der transparenten Öffnungen des zweiten Rasters und das zweite Halbtonbild durch die entsprechende Variation der ersten Zonen oder der zweiten Zonen des ersten Rasters bereitgestellt.

Weiter ist es auch möglich, durch entsprechend unterschiedliche Einfärbung der Maskenschicht in den zwischen den transparenten Öffnungen des zweiten Rasters angeordneten opaken Bereichen bei Betrachtung von der Sichtseite zusätzlich noch ein Farbbild zu generieren, welches vorzugsweise lediglich dann sichtbar wird, wenn die Leuchtschicht kein Licht bereitstellt oder aussendet. Ein derartiges Mehrfarbenbild kann hierbei weiter durch die oben beschriebene Variation der transparenten Öffnungen des zweiten Rasters noch in seiner Farbhelligkeit lokal variiert werden.

Es ist möglich, dass die mindestens eine Maskenschicht mindestens zwei Anordnungen transparenter Öffnungen aufweist, wobei von der mindestens einen Leuchtschicht ausgesendetes Licht das Sicherheitselement durch die mindestens zwei Anordnungen unter jeweils unterschiedlichen Austrittswinkeln verlässt. Eine Anordnung transparenter Öffnungen umfasst eine oder mehrere Öffnungen. Mindestens zwei Anordnungen transparenter Öffnungen umfassen somit mindestens zwei unterschiedliche Öffnungen, welche sich durch ihre Anordnung, d.h. Position, in der Maskenschicht und gegebenenfalls zusätzlich durch ihre Form voneinander unterscheiden. Ein Betrachter nimmt beim Kippen des Sicherheitselement somit unterschiedliche optische Informationen, z.B. Lichtmuster, wahr: erreicht sein Auge Licht durch Öffnungen einer ersten Anordnung, sieht er eine erste optische Information. Erreicht bei einem abweichenden Betrachtungswinkel sein Auge Licht durch Öffnungen einer zweiten Anordnung, sieht er eine zweite optische Information. Verschiedene Ansichten bei unterschiedlichen Betrachtungswinkeln, d.h. ein charakteristischer "Bildwechsel", stellen eine sehr einfache, schnelle und gleichzeitig effektive Möglichkeit dar, die Echtheit eines Sicherheitsdokuments zu überprüfen. Ein einfaches Beispiel ist ein Bildwechsel zwischen der Denominationszahl einer Banknote z.B. "50" und einem Staatswappen z.B. das "Schweizer Kreuz".

Es ist möglich, dass das Licht, welches das Sicherheitselement durch die mindestens zwei Anordnungen unter jeweils unterschiedlichen Austrittswinkeln verlässt, eine Bildsequenz bestehend aus zwei oder mehr Bildern ausbildet, wobei jedes dieser Bilder bei einem unterschiedlichen Austrittswinkel vorliegt. Mit einer Bildsequenz, die z.B. ein galoppierendes Pferd zeigt, lassen sich filmartig sehr einprägsame optische Informationen übermitteln. Bewegte Bilder in Verbindung mit selbst leuchtenden, schaltbaren oder Licht bereitstellenden Leuchtelementen, die gegebenenfalls sogar farbiges Licht aussenden oder bereitstellen, erzeugen auf Sicherheitsdokumenten einen verblüffenden optischen Effekt, der eine effektive und leicht einprägsame Möglichkeit bietet, die Echtheit eines Sicherheitsdokuments zu überprüfen

Es ist bevorzugt, dass die mindestens eine Leuchtschicht zwei oder mehr musterförmig angeordnete separate Leuchtelemente aufweist und die transparenten Öffnungen der mindestens zwei Anordnungen auf dieses Muster abgestimmt ausgebildet sind. Hierbei ist jedem, zum optischen Effekt beitragenden, Leuchtelement jeweils mindestens eine Öffnung zugeordnet, durch welche von dem Leuchtelement ausgesendetes Licht das Sicherheitselement jeweils unter einem zugeordneten Austrittswinkel verlässt. Durch eine Abstimmung der Leuchtelemente auf die Öffnungen kann ein Zusammenwirken verschiedener Öffnungen einer Anordnung erreicht werden. Unter einem bestimmten Blickwinkel erreicht einen Betrachter somit nicht nur Licht durch eine transparente Öffnung, sondern eine Vielzahl von transparenten Öffnungen. Dies wiederum eröffnet durch eine geschickte Anordnung und räumliche Verteilung der Öffnungen die Möglichkeit, gerasterte Bilder in Form einer digitalen Rastergrafik auszubilden, deren Pixel, d.h. Bildelemente, durch die einzelnen Öffnungen gebildet werden. Bei einer typischen Anordnung zur Ausbildung eines Bildwechsels sind zwei Öffnungen der Maskenschicht symmetrisch in einem Schichtabstand h über einem zugeordneten Leuchtelement der Leuchtschicht angeordnet.

Es ist bevorzugt, dass die mindestens eine Leuchtschicht und die mindestens eine Maskenschicht parallel zueinander angeordnet sind. In diesem Fall ist es einfacher, eine gegenseitige Registergenauigkeit einzuhalten, als wenn die mindestens eine Leuchtschicht und die mindestens eine Maskenschicht zueinander unter einem spitzen Winkel verlaufen.

Es ist möglich, dass zumindest teilweise zwischen der mindestens einen Leuchtschicht und der mindestens einen Maskenschicht mindestens eine opake Zwischenschicht angeordnet ist, welche mindestens eine Anordnung von lichtdurchlässigen Öffnungen aufweist. Unter "Cross Talk" im Zusammenhang mit dem Sicherheitselement versteht man das Phänomen, dass Licht eines zweiten Leuchtelements durch transparente Öffnungen der Maskenschicht zum Betrachter gelangt, die einem ersten Leuchtelement zugeordnet sind, d.h. eine ungewollte Transmission von Licht durch eine transparente Öffnung der Maskenschicht. Dieses Problem tritt vor allem dann auf, wenn der Abstand zwischen der Leuchtschicht und der Maskenschicht relativ groß wird. Fügt man nun eine Zwischenschicht zwischen die Leuchtschicht und die Maskenschicht ein, so wirken die lichtdurchlässigen Öffnungen der Zwischenschicht quasi als zweite Leuchtschicht, nun aber mit einem verringerten Abstand zu der Maskenschicht. Als Folge des verringerten Abstands kann das Problem von "Cross Talk" verringert oder vermieden werden.

Ein weiterer Vorteil einer Zwischenschicht liegt darin, dass eine ganzflächig Licht abstrahlende oder bereitstellende Leuchtschicht, z.B. ein großflächiges LED oder eine transparente, diffus streuende und hinterleuchtete Folie, auf einfache Weise in ein Raster von separaten Leuchtelementen, d.h. Pixel, verwandelt werden kann (LED = Light Emitting Diode).

Vorzugsweise wird die Zwischenschicht eng auf die Maskenschicht abgestimmt, z.B. in einem gemeinsamen Herstellungsverfahren, und in Form eines Schichtverbunds/Laminats gemeinsam zur Herstellung des Sicherheitselements eingesetzt. Die Anordnung der lichtdurchlässigen Öffnungen der Zwischenschicht kann dabei auf die Leuchtschicht abgestimmt oder davon unabhängig sein. Eine solche Zwischenschicht kann beispielsweise passergenau zur Maskenschicht hergestellt werden, indem beide Schichten durch das Bedrucken von Vorder und Rückseite einer Folie erfolgt. Auch ist es denkbar, in einem Herstellungsverfahren das winkel- und/oder positionsgenaue Anordnen der Maskenschicht und Zwischenschicht bzw. Leuchtschicht zueinander Ober eine Bilderkennung, welche den optischen Effekt bei Hinterleuchtung bzw. eingeschalteter Leuchtschicht auswertet, zu steuern.

Unter einer passergenauen oder registergenauen Anordnung von zwei Schichten zueinander ist hierbei eine aufeinander abgestimmte Anordnung der beiden Schichten zueinander, insbesondere in Form einer lagegenauen Anordnung der beiden Schichten zueinander zu verstehen. Insbesondere ist eine derartige Anordnung von zwei Schichten zueinander dadurch zu erzielen, dass bei der Aufbringung einer Schicht die genaue Position der anderen Schicht erfasst wird, beispielsweise mittels Registermarken erfasst wird, und die Position dieser anderen Schicht, insbesondere deren Position in einer von der Vorder- oder Rückseite des Sicherheitselements bzw. des Sicherheitsdokuments aufgespannten Ebene bei dem Aufbringen der Schicht berücksichtigt wird. Hierdurch kann insbesondere erreicht werden, dass Öffnungen der Schicht positionsgenau zueinander angeordnet sind, insbesondere sich bei Betrachtung in einer senkrechten zur Vorder- bzw. Rückseite des Sicherheitselements bzw. Sicherheitsdokuments aufgespannten Ebene überdeckten.

Es ist möglich, dass in den lichtdurchlässigen Öffnungen der Zwischenschicht Licht streuende oder lumineszierende Elemente angeordnet sind, welche von der Leuchtschicht einfallendes Licht in Richtung zu der Maskenschicht streuen bzw. unter Lumineszenz wieder abstrahlen. Die Licht streuenden Elemente können z.B. aus matten, transparente Materialien bestehen, die einfallendes Licht diffus streuen. Als lumineszierende Elemente können fluoreszierende und/oder phosphoreszierende Materialien vorliegen, die einfallendes Licht absorbieren und in demselben oder einem anderen Wellenlängenbereich wieder abstrahlen, zeitlich unmittelbar und/oder zeitlich versetzt. Derartige lumineszierende Elemente können nicht nur von einer von der Sichtseite gesehen dahinterliegenden Leuchtschicht angeregt werden. Alternativ ist es auch denkbar, die lumineszierenden Elemente von der Sichtseite her, d.h. durch die Maskenschicht hindurch anzuregen.

Es ist möglich, dass die mindestens eine Leuchtschicht zwei oder mehr separate Leuchtelemente aufweist, wobei diese Leuchtelemente und die mindestens eine transparente Öffnung der Maskenschicht, senkrecht zur Ebene des Folienkörpers gesehen, eine rechteckige Form haben. Vorzugsweise handelt es sich bei dieser rechteckigen Form um ein Rechteck mit Länge m und Breite n, wobei das Verhältnis m/n größer oder gleich 2 ist. Weiter ist es von Vorteil, wenn der Umriss der Leuchtelemente identisch zu dem der Öffnungen ist; dann füllt beim Kippen des Sicherheitselements um die Längsachse der Leuchtelemente bzw. Öffnungen das Licht des Leuchtelements die zugehörige Öffnung in der Maskenschicht ganz aus, ohne dass unbeleuchtete Teilbereiche verbleiben. Alternativ dazu kann die transparente Öffnung der Maskenschicht, senkrecht zur Ebene des Folienkörpers gesehen, eine quadratische oder kreisrunde Form mit der Kantenlänge bzw. Durchmesser m aufweisen. Auch hier ist es von Vorteil, wenn der Umriss der Leuchtelemente identisch zu dem der Öffnungen ist.

Es ist möglich, dass die mindestens eine Leuchtschicht zwei oder mehr separate Leuchtelemente aufweist, wobei der Zwischenraum zwischen benachbarten Leuchtelementen erheblich größer ist als die Breite der Leuchtelemente. Vorzugsweise ist ein Abstand benachbarter Leuchtelemente etwa 5-fach größer, bevorzugt etwa 10-fach größer als die Breite der Leuchtelemente. In diesem Fall ist eine eindeutige Zuordnung von Öffnungen der Maskenschicht zu einem einzelnen Leuchtelement der Leuchtschicht möglich.

Es ist möglich, dass die mindestens eine Leuchtschicht zwei oder mehr Leuchtelemente aufweist, welche Licht in mindestens zwei unterschiedlichen Farben aussenden. Die Verwendung unterschiedlicher Lichtfarben ermöglicht zusätzliche eindrucksvolle optische Wirkungen, zusätzlich zu einem durch die Maskenschicht vorgegebenen Hell-Dunkel-Lichtmuster. So kann ein Betrachter beispielsweise zusätzlich zu einem Bildwechsel bei verschiedenen Betrachtungswinkeln unterschiedliche Farben wahrnehmen. Wird eine Matrix aus einzelnen Leuchtelementen verwendet, die pixelartig als Einzel-Bildelemente ansteuerbar sind, vorzugsweise analog zu Pixeln in Bildsensoren und Bildschirmen in Form von Flächen jeweils einer Grundfarbe (RGB = Rot, Grün und Blau), können je nach Ansteuerung der Leuchtelemente unterschiedliche farbige Bilder erzeugt werden. Beispielsweise wäre es mit einer derartigen Leuchtschicht bei geeigneter Maskenschicht möglich, einen Bildwechsel von einem Echtfarbenbild zu einem Falschfarbenbild zu erzielen. Für derartige Farbwechsel ist es wichtig, dass die Maskenschicht nicht nur im Register mit den Pixeln des Displays ausgerichtet ist, sondern dass zusätzlich noch die Öffnungen in der Maskenschicht zu den richtigen Farbpixeln ausgerichtet sind.

Bei dem Sicherheitselement handelt es sich vorzugsweise um ein Sicherheitselement zur Kennzeichnung und zur Erhöhung der Fälschungssicherheit eines Sicherheitsdokuments, insbesondere einer Banknote, eines Wertpapiers, eines Schecks, eines Steuerzeichens, eines Postwertzeichens, eines Visa, eines Kraftfahrzeugdokumentes, eines Tickets oder eines Papierdokuments, oder von Identifikationsdokumenten (ID-Dokumente), insbesondere eines Reisepasses oder einer ID-Karte, eines Personalausweises, eines Führerscheins, einer Bankkarte, einer Kreditkarte, eines Zutrittskontrollausweises, einer Krankenkassenkarte oder eines kommerziellen Produkts zur Erhöhung der Fälschungssicherheit und/oder zur Authentisierung und/oder Nachverfolgbarkeit (Track&Trace) des kommerziellen Produkts oder beliebiger Chipkarten und Haftetiketten. Gemäß einer bevorzugten Weiterbildung der Erfindung weist das Sicherheitsdokument eine Dicke von maximal 2000 µm und bevorzugt von maximal 1000 µm und noch weiter bevorzugt von maximal 500 µm auf. In diesem Fall liegt eine besonders praxistaugliche Gesamtdicke von Sicherheitsdokument und darauf angeordnetem Sicherheitselement vor. ID1-Karten haben entsprechend der ISO 7810 beispielsweise eine Dicke von 0,762 mm (exakt 0,03 Zoll) mit einer Toleranz von ± 0,08mm. Eine Begrenzung der Gesamtdicke ist vor allem bei Sicherheitsdokumenten wichtig, die einer maschinellen Handhabung unterworfen sind, wie z.B. Banknoten in Geldautomaten oder Geldzähl- und - sortiermaschinen sowie ID-Karten in Standard-Lesegeräten. Hier würde eine zu große Gesamtdicke des Sicherheitsdokuments die Handhabbarkeit beeinträchtigen. Insbesondere für Banknoten ist es besonders bevorzugt, wenn das Sicherheitsdokument eine Dicke im Bereich von 20 bis 200 µm und weiter von 50 bis 200 µm, hierbei bevorzugt im Bereich von 50 bis 140 µm und weiter von 85 bis 140 µm, insbesondere von ca. 100 µm aufweist.

Das mindestens eine Sicherheitselement kann dabei streifenförmig oder in Form eines Labels auf dem Sicherheitsdokument ausgebildet sein oder als Streifen oder als label innerhalb eines insbesondere bereichsweise transparenten Schichtenlaminats angeordnet sein.

Weiterhin ist es von Vorteil, wenn das Sicherheitsdokument nach Applikation des mindestens einen Sicherheitselements mit mindestens einer opaken Druckfarbe und/oder mindestens einem opaken Farblack bedruckt wird. In einer Ausführungsform werden lediglich Bereiche des Sicherheitselements damit bedeckt.

Die Steifigkeit des Verbunds aus Sicherheitsdokument und Sicherheitselement im Bereich einer piezoelektrischen Energiequelle ist dabei so einzustellen, dass sich die eingeprägte Kraft und die dadurch verursachte mechanische Spannung auf weitere Bereiche der Energiequelle, insbesondere auf den ganzen Bereich der Energiequelle, verteilt, um beim Biegen der Schicht aus piezoelektrischem Material eine ausreichend hohe Spannung zum Schalten der Leuchtschicht zu erzeugen. Die Steifigkeit kann generell vor oder nach einer Applikation des Sicherheitselements auf das Sicherheitsdokument durch ein gezieltes bereichsweises Aufbringen opaker Druckfarbe und/oder eines opaken Farblacks und/oder ein Aufbringen weiterer, auch vollflächiger transparenter Schichten beeinflusst und in den geforderten Bereich gebracht werden.

Das mindestens eine Sicherheitselement kann dabei auf dem Sicherheitsdokument angeordnet oder in dieses eingebettet sein. Auf eine Oberfläche des Sicherheitsdokuments wird das mindestens eine Sicherheitselement vorzugsweise durch Prägen unter Verwendung einer Transferfolie oder Laminierfolie aufgebracht. Ein Einbringen innerhalb des Sicherheitsdokuments erfolgt vorzugsweise bereits während der Herstellung des Sicherheitsdokuments. So kann bei einem Sicherheitsdokument aus Papier das mindestens eine Sicherheitselement bereits während der Papierherstellung in das Papier eingebracht werden. Bei Banknoten kann das Sicherheitselement auch erst bei der Integration in die Banknote erzeugt werden. Beispielsweise kann dies durch Heißprägen eines KINEGRAM®-Patches mit einer Demetallisierung in der Anordnung der transparenten Öffnungen der Maskenschicht erfolgen, wobei auf der anderen Seite der Banknote ein winkelgenau dazu passender Intagliodruck aufgebracht wird. Dieser Druck weist im Bereich des Sicherheitselementes transparente Öffnungen auf, welche im Zusammenspiel mit den transparenten Öffnungen der gegenüberliegenden Maskenschicht den gewünschten optischen Effekt im Durchlicht betrachtet erzeugen. Bei ID-Dokumenten kann das Sicherheitselement in einen Schichtverbund des Sicherheitsdokuments einlaminiert oder auf die Oberfläche des Sicherheitsdokuments appliziert werden.

Weiter ist es auch möglich, dass das Sicherheitselement als solches bereits ein Sicherheitsdokument ausbildet, bei dem es sich beispielsweise um eine Banknote, ein Wertpapier, ein Papierdokument, eine Identifikationskarte, insbesondere ein Pass oder eine ID- oder Bankkarte handelt. Das Sicherheitselement kann hierbei auch aus verschiedenen Teilelementen aufgebaut sein, welche während des Fertigungsprozesses zusammenlaminiert werden. So ist es beispielsweise möglich, dass die mindestens eine Maskenschicht von einem flexiblen, mehrschichtigen Folienkörper gebildet wird, welcher als Laminierfolie oder Transferlage einer Transferfolie auf die Leuchtschicht des Sicherheitselements appliziert wird. Optional können auch noch transparente Zwischenschichten zwischen der Leuchtschicht und dem mehrschichtigen Folienkörper vorhanden sein. Weiter ist es auch möglich, dass die Maskierungsschicht und die Leuchtschicht zwischen verschiedenen Lagen des Sicherheitselements eingebettet sind.

Im Folgenden wird die Erfindung anhand mehrerer Ausführungsbeispiele unter Zuhilfenahme der beiliegenden Zeichnung erläutert. Es zeigen schematisch und nicht maßstabsgetreu:
- Fig. 1: eine Draufsicht eines Sicherheitsdokuments mit einem auf einer Seite des Sicherheitsdokuments angeordneten Sicherheitselement;
- Fig. 2: einen Schnitt des Sicherheitsdokuments von Fig. 1;
- Fig. 3a: einen Schnitt eines Sicherheitselements;
- Fig. 3b: eine Draufsicht des Sicherheitselements von Fig. 3a;
- Fig. 4: einen Schnitt eines Sicherheitselements;
- Fig. 5: optische Effekte des Sicherheitselements von Fig. 3;
- Fig. 6: einen Schnitt eines weiteren Sicherheitselements;
- Fig. 7: eine Draufsicht des Sicherheitselements von Fig. 6, sowie mit diesem Sicherheitselement erzielbare optische Effekte;
- Fig. 8: einen Schnitt eines Sicherheitselements zur Realisierung einer Bildfolge;
- Fig. 9: optische Effekte des Sicherheitselements von Fig. 8;
- Fig. 10: eine Leuchtschicht in Form einer Pixelmatrix;
- Fig. 11: eine Draufsicht auf ein Ausführungsbeispiel einer Leuchtschicht und einer darauf abgestimmten Maskenschicht;
- Fig. 12: eine Seitenansicht von verschiedenen Anordnungen von Leuchtschicht und Maskenschicht zur Erläuterung von "cross-talk";
- Fig. 13: eine Draufsicht auf verschiedene Anordnungen von Leuchtschicht und Maskenschicht zur Erläuterung der Winkelausrichtung;
- Fig. 14: eine Seitenansicht von verschiedenen Anordnungen von Leuchtschicht und Maskenschicht zur Erläuterung des Winkelabstands;
- Fig. 15: Seiten- und Draufsicht auf eine Anordnung von Leuchtschicht und Maskenschicht zur Realisierung eines stereoskopischen Bilds;
- Fig. 16: zwei berechnete Halbbilder eines Würfels;
- Fig. 17: eine Anordnung zur Realisierung von Anaglyphenbildern;
- Fig. 18: eine weitere Anordnung von Leuchtschicht und Maskenschicht zur Realisierung eines stereoskopischen Bilds;
- Fig. 19a: eine Leuchtschicht und Maskenschicht zur Realisierung einer Moirévergrößerung;
- Fig. 19b: eine Anordnung zur Realisierung einer Moirévergrößerung;
- Fig. 20: optische Effekte einer Moirévergrößerung;
- Fig. 21a: eine schematische Draufsicht auf ein Sicherheitsdokument;
- Fig. 21b: eine schematische Schnittdarstellung eines Ausschnitts des Sicherheitsdokuments nach Fig. 21a;
- Fig. 21c: eine schematische, vergrößerte Draufsicht auf eine Maskenschicht;
- Fig. 21d: eine schematische, vergrößerte Draufsicht auf eine Maskenschicht;
- Fig. 21e: eine schematische Schnittdarstellung eines Sicherheitsdokuments mit einem Sicherheitselement;
- Fig. 21f und Fig. 21g: Fotos der von dem Sicherheitselement nach Fig. 21e bereitgestellten optischen Effekte;
- Fig. 22: eine Zwischenschicht;
- Fig. 23: eine weitere Zwischenschicht;
- Fig. 24: einen Schnitt eines Sicherheitselements mit einer LEEC;
- Fig. 25: einen Schnitt eines Sicherheitselements mit einer fluoreszierenden Zwischenschicht, welche durch ein in das Sicherheitselement integriertes OLED beleuchtet wird;
- Fig. 26: einen Schnitt eines Sicherheitselements mit einer fluoreszierenden Zwischenschicht, welche durch eine externe Lampe beleuchtet wird;
- Fig. 27a: einen Schnitt eines Sicherheitselements, bei der die Leuchtschicht und die Maskenschicht in einer Schicht kombiniert sind;
- Fig. 27b: eine Schnittdarstellung eines Ausschnitts eines Sicherheitsdokuments mit einem Sicherheitselement;
- Fig. 27c und Fig. 27d: Fotos des optischen Effekts des Sicherheitselements nach Fig. 27b;
- Fig. 28: eine Anordnung zur Herstellung eines Sicherheitselements;
- Fig. 29: einen Schnitt des Sicherheitselements, welches mit der in Fig. 29 gezeigten Anordnung hergestellt wurde;
- Fig. 30: einen Schnitt einer Transferfolie; und
- Fig. 31: ein Schema zum Betrachtungsabstand.

Fig. 1 zeigt ein Sicherheitsdokument 100, auf dessen Ansichtsseite ein Sicherheitselement 1, das eine Fälschung des Sicherheitsdokuments 100 erschweren soll, befestigt ist. Das Sicherheitselement 1 umfasst eine Maskenschicht 4 mit transparenten Öffnungen 41, 42 in Form von Großbuchstaben "I" und "S" und eine zwischen der Maskenschicht 4 und dem Sicherheitsdokument 100 angeordnete Leuchtschicht 2. Die Leuchtschicht hat in Richtung senkrecht zur xy-Ebene gesehen einen rechteckigen Umriss, wobei die längeren Seiten in γ-Richtung verlaufen.

Fig. 2 zeigt einen Schnitt durch das Sicherheitselement 1 entlang der in Fig. 1 angegebenen Linie II-II. Das Sicherheitselement 1 ist durch einen flexiblen mehrschichtigen Folienkörper gebildet, welcher mit seiner Unterseite 12 auf einer Seite des Sicherheitsdokument 100 befestigt, z.B. mittels einer Klebemittelschicht angeklebt, ist und mit seiner Sichtseite 11 zu einem Betrachter 3 des Sicherheitselements 1 weist. Der Folienkörper 1 umfasst die Leuchtschicht 2, welche Licht 20 erzeugen und aussenden kann, und die Maskenschicht 4, welche die Leuchtschicht 2 vollständig überdeckt. Die Leuchtschicht 2 und die Maskenschicht 4 sind hier in einem Abstand h voneinander beabstandet. Die Maskenschicht 4 umfasst opake Bereiche 5 und transparente Öffnungen 41, 42. Der senkrecht von oben auf das Sicherheitselement 1 blickende Betrachter 3 kann kein Licht wahrnehmen, das von der Leuchtschicht 2 abgestrahlt wird, da dieses in der senkrechten Blickrichtung, in Fig. 2 mit einer Strichpunktlinie angedeutet, durch den mittleren opaken Bereich 5 der Maskenschicht blockiert wird.

Der Abstand h ist hierbei der Abstand zwischen der Unterseite der Maskenschicht 4 und der Oberseite der Leuchtschicht 2, insbesondere der ersten Zonen der Leuchtschicht, in denen dieses Licht abstrahlt oder bereitstellt.

Erst wenn der Betrachter 3 seine Blickrichtung im mathematisch positivem Drehsinn um den Winkel θ₁ um die γ-Achse, d.h. in der Zeichnung nach links, schwenkt, gelangt Licht durch die transparenten Öffnungen 41 in Form des Großbuchstabens "I" zu ihm. Der Betrachter 3 nimmt in dieser Blickrichtung θ₁ also den leuchtenden Großbuchstaben "I" wahr. Wenn der Betrachter 3 seine Blickrichtung im mathematisch negativen Drehsinn um den Winkel θ₂ um die γ-Achse, d.h. in der Zeichnung nach rechts, schwenkt, gelangt Licht durch die transparenten Öffnungen 42 in Form des Großbuchstabens "S" zu ihm. Der Betrachter 3 nimmt also den leuchtenden Großbuchstaben "S" wahr.

Je nach Blickrichtung nimmt ein Betrachter 3 somit entweder keine Information, eine erste oder eine zweite Information wahr. Diese Ausgestaltung der Erfindung bietet also den optischen Effekt des sogenannten "image flip".

Fig. 3a zeigt einen Schnitt durch ein Sicherheitselement 1, das eine Leuchtschicht 2, gebildet aus einer Vielzahl von periodischen Leuchtelementen 21 und parallel dazu in einem Abstand h eine Maskenschicht 4 aufweist, welche zwei verschiedene Anordnungen 41 und 42 von Löchern aufweist. Dabei ist jedem Leuchtelement 21 jeweils eine Öffnung jeder der beiden Anordnungen 41 und 42 zugeordnet. Bei den Leuchtelementen 21 handelt es sich z.B. um langgestreckte LEDs, deren Längsachse senkrecht zur Zeichenebene verläuft. Bei den Öffnungen 41, 42 handelt es sich ebenfalls um langgestreckte Öffnungen mit einem rechteckigen Umriss, deren Längsachse parallel zu der der Leuchtelemente 21 verläuft.

Eine Draufsicht auf die Sichtseite des Sicherheitselements 1 von Fig. 3a ist in Fig. 3b gezeigt, wobei die durch die Maskenschicht 4 hindurch nicht sichtbaren Leuchtelemente 21 gestrichelt angedeutet sind. Einem Leuchtelement 21 ist seitlich versetzt je eine Öffnung der Anordnung 41, 42 zugeordnet, so dass ein Betrachter 3 bei Betrachtung des Sicherheitselements 1 senkrecht zur Ebene des Sicherheitselements kein Licht wahrnimmt, aber aus einem ersten Winkel Licht durch die erste Anordnung 41 der Öffnungen zu dem Auge des Betrachters gelangt. Bei einer in entgegen gesetzter Richtung verschwenkten Betrachtungsrichtung gelangt Licht durch die zweite Anordnung 42 von Öffnungen zu dem Betrachter 3. Beispielsweise kann die erste Anordnung 41 von Öffnungen so ausgebildet sein, dass das Lichtmuster dem Betrachter 3 den Großbuchstaben A anzeigt, während Licht, das durch die Öffnungen der zweiten Anordnung 42 zum Betrachter 3 gelangt, dem Betrachter 3 den Großbuchstaben B anzeigt.

Die transparenten Öffnungen können beispielweise demetallisierte Bereiche in einem metallisierten Sicherheitselement mit herkömmlichen optisch variablen Effekten in Reflexion, z.B. Hologramm, Kinegram® etc, sein.

Die transparenten Öffnungen können alternativ geeignete Strukturen enthalten, welche auch ohne Demetallisierung eine wesentlich höhere Transmission aufweisen als für Reflexion ausgelegte Strukturen. Diese geeigneten Strukturen müssen die Transmission der Maskenschicht aus Metall im Vergleich zu den Bereichen um die transparenten Öffnungen um mindestens 20%, bevorzugt um mindestens 90% und weiter bevorzugt um mindestens 200% erhöhen. Beispiele für die geeigneten Strukturen sind sogenannte Subwellenlängen-Gitter mit Perioden unter 450nm, bevorzugt unter 400nm, und Tiefen größer als 100nm, bevorzugt größer als 200nm. Figur 4 zeigt eine beispielhafte schematische Seitenansicht einer Maskenschicht 4, welche in den Öffnungen 41 als Subwellenlängenstrukturen wie oben beschrieben ausgebildete Reliefstrukturen 411 aufweist. Der Rasterabstand bzw. die Periode der transparenten Öffnungen 41 ist p. Zwischen den Öffnungen 41 weist die Maskenschicht 4 Reliefstrukturen 412 auf, welche in Reflexion optisch variable Effekte erzeugen, gleichzeitig aber die Transmission durch die Metallschicht nicht oder nur unwesentlich erhöhen. Beispielhaft weist die Reliefstruktur 412 sinusförmige Gitter, Spiegelflächen und/oder Blazegitter auf, deren Spatialfrequenz vorzugsweise zwischen 100 und 2000 Linien/mm beträgt.

Fig. 5a zeigt eine Draufsicht des Sicherheitselements 1 von Fig. 3, wenn die Leuchtschicht 2 inaktiv ist, d.h. kein Licht aussendet oder bereitstellt. In diesem Fall sind die Informationen, die in Form der Öffnungen der Maskenschicht 4 im Sicherheitselement vorliegen, nicht sichtbar, quasi "erborgen". Lediglich ein herkömmliches Reflexionshologramm 30, das die Leuchtschicht 2 teilweise bedeckt und als Sicherheitsmerkmal die Buchstaben "OK" darstellt, ist sichtbar. Eine metallische Reflexionsschicht des Reflexionshologramms 30 dient als Maskenschicht 4 des Sicherheitselements 1.

Fig. 5b bis 5d zeigen optische Wirkungen des Sicherheitselements, wenn die Leuchtschicht 2 aktiv ist, d.h. Licht aussendet oder bereitstellt. Fig. 5b zeigt die optische Wirkung des Sicherheitselements 1 bei senkrechter Betrachtung der Ebene des Sicherheitselements 1. In diesem Fall, d.h. bei senkrechter Betrachtung, wird das von der Leuchtschicht 2 in Richtung zu dem Betrachter ausgesendete Licht durch opake Bereiche der Maskenschicht 4 abgeblockt, so dass der Betrachter im Bereich der Maskenschicht 4 kein Licht wahrnimmt. Der Betrachter nimmt lediglich in dem Bereich der Leuchtschicht 2 Licht wahr, der von der Maskenschicht 4 nicht bedeckt ist. Zusätzlich ist das Reflexionshologramm 30, das die Leuchtschicht 2 teilweise bedeckt, sichtbar.

Fig. 5c und 5d zeigen die optische Wirkung des Sicherheitselements 1 bei schräger Betrachtung der Ebene des Sicherheitselements 1. In diesen Fällen sind die Informationen, die in Form der Öffnungen 41, 42 der Maskenschicht 4 im Sicherheitselement 1 vorliegen, sichtbar. Zusätzlich ist bei geeigneter Beleuchtung das Reflexionshologramm 30, das die Leuchtschicht 2 teilweise bedeckt, sichtbar. Fig. 5c zeigt die optische Wirkung des Sicherheitselements 1, wenn es von links betrachtet wird: der Buchstabe "A" ist sichtbar. Fig. 5d zeigt die optische Wirkung des Sicherheitselements 1, wenn es von rechts betrachtet wird: der Buchstabe "B" ist sichtbar. Bei einer Änderung des Blickwinkels erscheinen unterschiedliche Informationen, in diesem Beispiel entweder A oder B, da jeweils Lichtstrahlen mit unterschiedlichen Austrittswinkeln durch die Maskenschicht 4 transmittiert werden. Selbst in stark abgedunkelten Räumen ist dieser Buchstabenflip/Bildwechsel leicht erkennbar.

Die Farben, in der die Informationen erscheinen, werden durch die Leuchtschicht 2 bestimmt, können aber durch eingefärbte, fluoreszierende, phosphoreszierende und andere Schichten, die eine Veränderung einer Lichtfarbe hervorrufen können und zwischen der Leuchtschicht 2 und dem Betrachter liegen, verändert werden.

Fig. 6 zeigt einen Schnitt durch ein weiteres Sicherheitselement 1. Der Schnitt entspricht im Wesentlichen dem in Figur 3 gezeigten Schnitt, allerdings sind in Figur 6 die Öffnungen 41, 42 unterschiedlich lang, wie in Fig. 7 gezeigt. Die erste Anordnung 41 von Öffnungen umfasst in dem in Fig.7a) dargestellten Ausschnitt des Leuchtelements insgesamt drei Öffnungen, welche auf der linken Seite der Leuchtelemente 21 angeordnet sind. Die zweite Anordnung 42 von Öffnungen umfasst in diesem Ausschnitt insgesamt fünf kurze Öffnungen, welche jeweils auf der rechten Seite der Leuchtelemente 21 angeordnet sind. Blickt ein Betrachter in einer ersten Winkelposition A auf das Sicherheitselement, so wie in Figur 6 dargestellt, so erscheint ihm durch das Licht, welches durch die langen Öffnungen 41 von dem Leuchtelement 21 zu dem Betrachter gelangt, ein Quadrat wie in Figur 7b gezeigt. Blickt der Betrachter dagegen aus einer Winkelposition B, wie in

Figur 6 gezeigt, so bildet das Licht, welches von den Lichtelementen 21 durch die kurzen Öffnungen 42 zu dem Auge des Betrachters gelangt ein durchgehendes, schmales Band, wie in Figur 7c gezeigt. Bei einem Wechsel zwischen den Positionen A und B nimmt ein Betrachter demnach einen Wechsel zwischen den beiden Bildern 7b und 7c wahr. Dafür ist eine Phasenverschiebung der Öffnungen des zweiten Bildes im Vergleich zu den Öffnungen des ersten Bildes notwendig. Falls die Leuchtelemente 21 mehrfarbig ausgebildet werden, kann jedes der beiden verschiedenen, unterschiedlichen Bilder in einer eigenen Farbe dargestellt werden, z.B. als ein grünes Quadrat und ein gelber Streifen. Bei Betrachtung des Sicherheitselements 1 senkrecht zu der Ebene des Sicherheitselements 1 nimmt der Betrachter kein Licht von den Leuchtelementen 21 wahr. In diesem Fall erscheint ihm, das Sicherheitselement 1 dunkel bzw. er nimmt lediglich ein Sicherheitsmerkmal wahr, das auf den opaken Bereichen der Maskenschicht 4 platziert ist. Dem Fachmann ist klar, dass die dargestellten Bilder, d.h. das Quadrat und der durchgehende Streifen, nur zwei beliebige Beispiele darstellen. Andere Möglichkeiten für Bilder sind z.B. Texte, Logos oder Bilder, deren Auflösung von dem Raster der Leuchtelemente 21 und der Öffnungen 41, 42 abhängt.

Fig. 8 zeigt einen Schnitt durch ein Sicherheitselement 1 zur Realisierung einer Bildfolge. Eine Bildfolge wird völlig analog zu einem Bildwechsel erzeugt: anstatt eines Wechsels zwischen zwei Bildern A und B wird eine Folge mehrerer Bilder A, B, C, D und E realisiert, welche nacheinander wahrnehmbar sind, wenn das Sicherheitselement von links nach rechts gekippt wird, und zwar wie in Figur 8 gezeigt, um die Längsachse der Leuchtelemente 21.

Fig. 8 zeigt eine Leuchtschicht 2 mit separaten Leuchtelementen 21, über der in einem vertikalen Abstand h eine Maskenschicht 4 angeordnet ist, welche fünf Anordnungen 41 bis 45 von Öffnungen aufweist. Über einem einzelnen Leuchtelement 21 ist in einer symmetrischen Anordnung jeweils eine Öffnung jeder Anordnung 41 bis 45 angeordnet. Da nur jedes zweite Leuchtelement 21 der Leuchtschicht 2 aktiviert ist bzw. Licht bereitstellt, haben benachbarte aktive Leuchtelemente 21 einen seitlichen Abstand von 2 x p, wobei z.B. p = 200 µm. Die Öffnungen sind jeweils so strukturiert, d.h. entweder opak oder transparent ausgebildet, dass die Gesamtheit der Öffnungen einer Anordnung 41 bis 45 das gewünschte Leuchtbild erzeugt. Falls die Öffnungen, wie in Fig. 8 gezeigt, in Form von Großbuchstaben A bis E strukturiert sind, sieht ein Betrachter 3 beim Kippen des Sicherheitselements 1 von links nach rechts das Licht 20 jedes Leuchtelements 21 nacheinander durch jede der aufeinander folgenden Öffnungen 41 bis 45, wobei bei jedem Betrachtungswinkel ein unterschiedliches Leuchtbild von ihm wahrgenommen wird. Kippt der Betrachter 3 das Sicherheitselement 1 in der entgegengesetzten Richtung, erscheinen ihm nacheinander die Bilder E bis A, d.h. in der umgekehrten Reihenfolge. Die Anzahl der Bilder, die in einer derartigen Bildfolge dargestellt werden können und die Komplexität jedes einzelnen Bildes werden durch die Auflösung der Maskenschicht 4 und die Geometrie der Kombination von Leuchtschicht 2 und Maskenschicht 4 begrenzt.

Fig. 9 zeigt ein Sicherheitsdokument 100, auf dem eine Leuchtschicht 2 teilweise von einem Reflexionshologramm 30 abgedeckt ist, wobei eine metallische Reflexionsschicht des Reflexionshologramms 30 gleichzeitig als Maskenschicht 4 für das Sicherheitselement 1 dient. Im unteren Teil von Figur 9 ist die Bildsequenz, wie bereits in Fig. 8 angedeutet wurde, in Aufsicht auf das Sicherheitsdokument 100 dargestellt. Es ergibt sich eine Folge der Großbuchstaben A bis E.

Fig. 10 zeigt eine Licht aussendende Leuchtschicht in Form einer Pixelmatrix bestehend aus einzelnen Pixeln 21, welche jeweils rotes, grünes oder blaues Licht emittieren. Die Matrix besteht aus Zeilen in x-Richtung und Spalten in y-Richtung. Jedes Pixel 21 hat in diesem Beispiel eine Abmessung von 0,045 mm in x-Richtung und von 0,194 mm in y-Richtung. Die Pixel sind in einem periodischen Raster mit einer Periode von 0,07 mm in x-Richtung und von 0,210 mm in y-Richtung angeordnet. Die Farbfolge innerhalb einer Zeile ist rot (= R), grün (= G), blau (= B), während in einer Spalte jeweils nur eine einzige Farbe vorkommt. Bevorzugt sind die einzelnen Pixel 21 als LED ausgebildet, z.B. als OLED.

Die Registrierung der Pixelmatrix zu der Maskenschicht kann auch softwaretechnisch geschehen. Hierbei wird gemessen bei welcher Kombination an leuchtenden Pixeln der gewünschte Effekt mit der Maskenschicht optimal ist. Alternativ kann das Display eine Sequenz von Kombinationen an leuchtenden Pixeln anzeigen, mit dem Ziel, dass eine der Kombinationen möglichst nahe am Optimum ist.

Eine andere mögliche Ausgestaltung einer Leuchtschicht in Form einer Pixelmatrix ist eine Matrixanordnung von 128 x 128 Pixeln (RGB) mit Gesamtabmessungen der Matrix von 33,8 mm x 33,8 mm.

Eine weitere mögliche Ausgestaltung einer Leuchtschicht ist eine ganzflächige OLED. Derartige OLEDs können beispielsweise ganzflächig auf 10 mm x 10 mm leuchten. Gängige Farbtöne von OLEDs sind derzeit grün, rot oder weiß.

Es ist möglich, dass über einer der oben beschriebenen Leuchtschichten eine Maskenschicht in Form einer Folie angeordnet wird, wobei der Abstand zwischen der Leuchtschicht und der Maskenschicht ca. 0,7 mm betragen kann. Ein geringerer Abstand ist für die meisten Anwendungen aber vorteilhafter wie später anhand von Fig. 22 noch genauer erläutert wird.

Fig. 11 zeigt ein Ausführungsbeispiel einer Leuchtschicht 2 (Fig. 11a) und eine Maskenschicht 4 (Fig. 11 b), mit denen farbige Bilder erzeugt werden können. Mit einem derartigen Aufbau der Leuchtschicht 2 und Maskenschicht 4 ist es sogar möglich, verschiedene optische Effekte für verschiedene Farben zu erzeugen. Figur 11a zeigt eine Draufsicht auf eine Matrix bestehend aus Pixeln 21, die in Zeilen in x-Richtung und Spalten in y-Richtung aufgeteilt sind. Die Abstände und Maße entsprechen denen der in Figur 10 dargestellten Matrix. Die einzelnen Pixel werden derart angesteuert, dass in einer Zeile jeweils nur Pixel einer einzigen Farbe Licht abstrahlen, d.h. in der obersten Zeile nur die roten Pixel 21 R aufleuchten in der darunterliegenden Zeile nur grüne Pixel 21G aufleuchten, in der darunterliegenden Zeile nur blaue Pixel 21 B aufleuchten und in der untersten Zeile, zu Beginn eines neuen Zyklus, wieder nur rote Pixel 21 R aufleuchten. Die in Figur 11b gezeigte Maskenschicht weist für jede der Farben R, G und B eine unterschiedliche Anordnung von Öffnungen auf, d.h. für die roten Pixel 21 R die Anordnungen 41 und 42, für die grünen Pixel 21G die Anordnungen 43 und 44 und für die blauen Pixel die Anordnungen 45 und 46.

Da eine Öffnung für jedes Pixel bzw. für jede Pixelgruppe völlig unabhängig von den anderen Öffnungen ausgebildet werden kann, kann für jede Lichtfarbe R, G und B ein unterschiedlicher Effekt generiert werden. Auf diese Weise nimmt ein Beobachter einen Effekt wahr, der aus der Interaktion der roten Leuchtelemente 21 R mit den "roten" Öffnungen 41, 42 entsteht, wenn die roten Pixel 21 R, die diesen Öffnungen 41 und 42 zugeordnet sind aktiviert werden. Ein völlig unterschiedlicher optischer Effekt tritt auf, wenn die blauen Pixel 21B aktiviert werden usw. Auf diese Weise ist es möglich, z.B. "farbechte" 3-D-Bilder zu erzeugen. Bei dieser Art von Ausführung von Leuchtschicht und Maskenschicht ist eine Ausrichtung in x- und y-Richtung nötig, so dass die richtigen Öffnungen 41 bis 46 über den entsprechenden Leuchtelementen 21 zu liegen kommen.

Fig. 12a illustriert ein "cross-talk" genanntes Problem, das darin besteht, dass Licht, das von zwei benachbarten Leuchtelementen 21a und 21b ausgesendet oder bereitgestellt wird durch dieselben Öffnungen 41 und 42 hindurch zu einem Betrachter 3 gelangt. Betrachtet man die Figur 12a genau, so sieht man, dass in der Winkelposition A der Betrachter Licht von dem ersten Leuchtelement 21 a erhält, das durch die Öffnung 41 zu dem Betrachter gelangt, welche dem ersten Leuchtelement 21 a zugeordnet ist. Bei einer nur geringfügig geänderten Winkelposition B erhält der Betrachter 2 Licht von dem benachbarten Leuchtelement 21b, das durch die Öffnung 42 zu dem Betrachter 3 gelangt, welche ebenfalls dem ersten Leuchtelement 21a zugeordnet ist. Die Tatsache, dass Licht des zweiten Leuchtelements 21b durch die dem ersten Leuchtelement 21 a zugeordnete Öffnung 42 gelangt, wird mit dem Fachbegriff "cross-talk" bezeichnet. Eine Lösung dieses Problems ist in Figur 12b dargestellt. Die Lösung liegt darin, dass der Abstand zwischen den Leuchtelementen vergrößert wird. Dies lässt sich z.B. dadurch realisieren, dass nur jede zweite oder jede dritte Reihe von Leuchtelementen 21 aktiviert wird. Bei dem in Figur 12b gezeigten Beispiel wurde das Leuchtelement 21b deaktiviert, so dass kein cross-talk zwischen den beiden benachbarten Leuchtelementen 21 a und 21b auftreten kann. Zwar ist angedeutet, dass auch ein cross-talk zwischen den beiden Leuchtelementen 21a und 21c auftreten kann, weil Licht von dem Leuchtelement 21 c durch die Öffnung 42 gelangen kann, welche dem ersten Leuchtelement 21 a zugeordnet ist, allerdings tritt in diesem Fall der cross-talk nur bei einer deutlich größeren Änderung des Betrachtungswinkels auf, d.h. bei einer Änderung des Betrachtungswinkels von der Position A zu der Position B. Eine derartig große Änderung des Betrachtungswinkels erfolgt nicht ungewollt, so dass hier die Gefahr eines ungewollten cross-talks nicht gegeben ist Alternativ zur Vergrößerung des Abstands der Leuchtelemente kann auch der Abstand bzw. die Periode der transparenten Öffnungen vergrößert werden. Auch dies hat den Effekt, dass der "cross-talk" reduziert wird.

Fig. 13 illustriert ein Problem bezüglich der Winkelausrichtung ("angular alignment"). Figur 13a zeigt eine Draufsicht auf eine Leuchtschicht bestehend aus einem Raster von separaten Leuchtelementen 21, welche in Zeilen und Spalten gleichmäßig angeordnet sind. Die Abmessungen und Maße der einzelnen Leuchtelemente 21 entsprechen denen von Figur 10. Figur 13b zeigt eine Draufsicht auf eine Maskenschicht 4 mit einer Anordnung von linienförmigen Öffnungen 41, die in einem Raster mit Abstand von 0,210 mm angeordnet sind. Die Leuchtschicht 2 besteht also aus Licht imitierenden Linien 21 mit einem Rasterabstand von 210 µm und die Maskenschicht besteht aus linienförmigen Fensteröffnungen, ebenfalls mit einem Rasterabstand von 210 µm. Ein Sicherheitselement wird ausgebildet in dem die Maskenschicht 4 über der Leuchtschicht 2 angeordnet wird. Falls die Leuchtschicht 2 und die Maskenschicht 4 zueinander korrekt ausgerichtet werden, d.h. so dass eine maximale Transmission resultiert, verlaufen die Öffnungen 41 der Maskenschicht 4 völlig parallel zu den in y-Richtung verlaufenden Spalten der Leuchtschicht 2. Ferner ist die seitliche Position, d.h. die Positionierung der Maskenschicht 4 nach oben und nach unten wie nach links und nach rechts, in der Zeichnungsebene mit den Mittelspalten 21 der Leuchtschicht 2 abgeglichen, wie in Figur 13c dargestellt. Falls die Winkelausrichtung der Maskenschicht 4 in Bezug auf die Leuchtschicht 2 nur leicht von der korrekten Position abweicht, gelangt nur noch wenig Licht durch die Maskenschicht, wie in Figur 13d gezeigt. Bei der Herstellung eines erfindungsgemäßen Sicherheitselements ist es daher notwendig die Maskenschicht 4 mit der Leuchtschicht 2 auszurichten, und zwar sowohl seitlich als auch in Bezug auf den Winkel. Bevorzugt ist die Winkelausrichtung der Maskenschicht 4 in Bezug auf die Leuchtschicht 2 besser als 0,5° insbesondere besser als 0,1°.

Zur Herstellung derartiger Sicherheitselemente, z.B. für ID-Karten, kann es daher von Vorteil sein, eine aktive Positionierung während des Herstellungsprozesses vorzunehmen. Es ist denkbar, in einem Herstellungsverfahren das winkel- und/oder positionsgenaue Anordnen der Maskenschicht 4 und Zwischenschicht 6 bzw. Leuchtschicht 2 zueinander über eine Bilderkennung, welche den optischen Effekt bei Hinterleuchtung bzw. eingeschalteter Leuchtschicht auswertet, zu steuern. Es ist auch möglich, dass man in der Produktion Maskenschichten mit eingebauten Ausrichtmarkierungen ("alignment marks") vorsieht, um die winkelmäßige und seitliche Registergenauigkeit der Maskenschicht in Bezug auf die Einzelleuchtelemente der Leuchtschicht zu vereinfachen.

Fig. 14 illustriert ein Problem bezüglich des Winkelabstands ("angular separation") von Bildern. Figur 14a zeigt einen Schnitt eines Sicherheitselements 1 umfassend eine Leuchtschicht 2 mit einzelnen voneinander in einem seitlichen Abstand p angeordneten Leuchtelementen 21 und einer darüber angeordneten Maskenschicht mit einer ersten 41 und einer zweiten 42 Anordnung von Öffnungen, so dass Licht eines Leuchtelements 21 bei zwei vorgegebenen Winkelpositionen A und B durch die Öffnungen 41, 42 hindurch zu dem Auge eines Betrachters 3 gelangen kann. Der Winkel θ, der den Austrittswinkel des Lichts von einem Leuchtelement 21 durch eine ihm zugeordnete Öffnung 41, 42 angibt, ist neben dem seitlichen Abstand s, der dem Leuchtelement 21 zugeordneten Öffnungen 41, 42 auch von dem vertikalen Abstand h zwischen der Maskenschicht und der Leuchtschicht 2 bestimmt. Für ein Sicherheitselement 1 mit den beispielhaften Abmessungen p = 200 µm, h = 200 µm und s = 120 µm beträgt der Winkel θ = arctan (60 µm / 200 µm) = 16,7°. Für die beiden Bilder A und B ergibt sich somit ein gesamter Winkelabstand von ungefähr 34°, was einen praxistauglichen Winkelabstand darstellt. Falls jedoch die Deckschicht der Leuchtschicht 2 erheblich dicker ist, d.h. falls der vertikale Abstand h wesentlich größere Werte annimmt, ändert sich die Situation.

Figur 14b zeigt eine derartige Anordnung, bei der der vertikale Abstand h gegenüber dem in Figur 14a gezeigten Ausführungsbeispiel erheblich größer ist. Beträgt z.B. h = 600 µm, so verändert sich der Austrittswinkel zu folgendem Wert: β = arctan (60 µm / 600 µm) = 5,7°. Das bedeutet, dass für große vertikale Abstände h zwischen Leuchtschicht 2 und Maskenschicht 4 der Winkel β relativ klein und nicht ergonomisch wird. Für große Abstände der Leuchtelemente 21 von den Fensteröffnungen 41, 42 ist es vorteilhaft, nur jede zweite Reihe von Leuchtelementen 21 zu verwenden, oder sogar nur jede dritte oder vierte Reihe. Üblicherweise liegt das Verhältnis s/h, d.h. der Quotient aus dem seitlichen Abstand s und dem vertikalen Abstand h im Bereich von 1/5 bis 10. Vorzugsweise liegt das Verhältnis s/h im Bereich von 1/3 bis 4. Außerdem kann dieses Problem weitgehend verbessert werden, wenn die Maskenschicht 4 gleichzeitig eine Elektrode der Leuchtschicht 2 ist, eine Ausgestaltung die weiter unten näher erläutert wird. Bei einer derartigen Ausgestaltung ist der Abstand zwischen der Leuchtschicht 2 und der Maskenschicht 4 bedeutend geringer als bei dem in Figur 14b gezeigten Ausführungsbeispiel.

Fig. 15 zeigt im oberen Teil einen Schnitt einer Maskenschicht 4, welche von einem Betrachter mit einem linken Auge 3l und einem rechten Auge 3r betrachtet wird. In Blickrichtung hinter der Maskenschicht ist eine Leuchtschicht 2 mit separaten Leuchtelementen 21R, 21 B angeordnet, die jeweils entweder rotes Licht R oder blaues Licht B abstrahlen oder bereitstellen. Diese Leuchtelemente 21 R, 21 B können z.B. als LED-Pixel ausgebildet sein. Die durchgezogenen Linien 31 geben die Grenzen des Sichtfelds der Augen 3l, 3r an. Für den Betrachter 3 scheinen in Betrachtungsrichtung vor der Maskenschicht 4 zwei zylinderförmige Objekte O1, 02 zu schweben. Das erste Objekt O1 ist rot, näher zu dem Betrachter 3l, 3r und kleiner als das andere, blaue Objekt 02, welches in Blickrichtung rechts von dem ersten Objekt O1 schwebt. Der Betrachter 3l, 3r hat den Eindruck eines 3D-Bildes. Dieses stereoskopische Bild wird durch eine Ausgestaltung der Maskenschicht 4 bewirkt, bei dem zu dem linken Auge 3l des Betrachters andere Informationen gelangen als zu seinem rechten Auge 3r. Die gestrichelten oder durchgezogenen Linien 20 geben den Verlauf von Lichtstrahlen roten oder blauen Lichts an, das von den Leuchtelementen 21 R, 21 B durch die Maskenschicht 4 zu den Augen 31, 3r des Betrachters gelangt.

Fig. 15 zeigt im unteren Teil eine Draufsicht der Maskenschicht 4, wobei zur Vereinfachung der Darstellung die je einem Auge 3l, 3r zugeordnete Anordnung von Öffnungen 411, 42l bzw. 41 r, 42r in einem separaten Teilbild dargestellt ist. Die obere Draufsicht Bl der Maskenschicht 4 zeigt die Lage der Öffnungen 41l, 42l, welche für das linke Auge 31 bestimmtes Licht zu dem linken Auge 3l hindurch lassen. Die untere Draufsicht Br der Maskenschicht 4 zeigt die Lage der Öffnungen 41 r, 42r, welche für das rechte Auge 3r bestimmtes Licht zu dem rechten Auge 3l hindurch lassen. Die beiden schmaleren Öffnungen 41l, 41r lassen rotes Licht R von rot leuchtenden Leuchtelementen zum Betrachter gelangen, die beiden breiteren Öffnungen 42l, 42r blaues Licht B von blau leuchtenden Leuchtelementen. Die Lage der Öffnungen 41l, 42l bzw. 41 r, 42r auf der Maskenschicht 4 im unteren Teil der Fig. 15 ergibt sich, indem die Schnittpunkte der Lichtstrahlen 20 mit der geschnitten dargestellten Maskenschicht 4 im oberen Teil der Fig. 15 vertikal in den unteren Teil der Fig. 15 übertragen werden. Diese Übertragungslinien - durchgezogen oder gestrichelt - sind ohne Bezugszeichen angegeben.

In der Maskenschicht 4 sind also die Öffnungen 41l, 42l, 41r, 42r mit unterschiedlichen Leuchtelementen einer in Blickrichtung hinter der Maskenschicht 4 angeordneten Leuchtschicht 2 so abgestimmt, dass dem linken Auge 3l das als Bl gekennzeichnete Teilbild und dem rechten Auge 3r das als Br gekennzeichnete Teilbild erscheint. Durch die Überlagerung beider Teilbilder Bl, Br, die durch jeweils eines der beiden Augen 3l bzw. 3r wahrgenommen werden, im Gehirn eines Betrachters, hat der Betrachter den Eindruck einer 3-dimensionalen Anordnung der beiden Objekte O1 und 02. Dabei wird ein Betrachtungsabstand ähnlich dem normalen Leseabstand, also ca. 20 bis 40 cm, angenommen.

Die Anordnungen zur Darstellung von 3-dimensionalen, d.h. stereoskopischen Bildern, ist im Grunde analog zu der Realisierung eines Bildwechsels ("image flip").

Die klassische Art und Weise, Stereobilder zu generieren, ist, eine spezielle zweiäugige stereoskopische Kamera zu benutzen. Jedoch ist es einfacher, ein Objekt im Computer zu modellieren und die beiden Halbbilder, die von dem linken und dem rechten Auge wahrgenommen werden, zu berechnen. Dieses Vorgehen ist schematisch in Figur 16 gezeigt, indem ein Würfel mit den Dimensionen 20 mm x 20 mm gezeigt ist. Dabei ist angenommen, dass das linke und das rechte Auge einen Abstand voneinander von 80 mm aufweisen, und dass die Augen 300 mm vom Würfel entfernt sind und dabei 60 mm vertikal über dem Zentrum des Würfels angehoben sind. Figur 16 zeigt die beiden Halbbilder, die unter diesen geometrischen Voraussetzungen mit Hilfe der Software Mathematica^{®} berechnet wurden.

Eine gängige Methode, die beiden Bilder, wie sie in Figur 16 gezeigt sind, zu kombinieren, nutzt Anaglyphenbilder: die beiden von den rot bzw. grün leuchtenden Leuchtelementen 21 R, 21 G erzeugten Halbbilder werden überlagert präsentiert, wobei das linke Bild rot R eingefärbt und das rechte grün G eingefärbt ist, wie in Figur 17 gezeigt. Für eine derartige stereoskopische Betrachtung benötigt man eine spezielle Brille, deren linkes Glas rot eingefärbt und deren rechtes Glas grün eingefärbt ist.

Da man ein rotes Bild durch ein rot eingefärbtes Glas nicht sehen kann und umgekehrt, sieht jedes Auge 31, 3r jeweils nur ein Halbbild, so dass man einen stereoskopischen Eindruck generieren kann. Dieses Verfahren funktioniert auf Computermonitoren sehr gut. Dabei gibt es mehrere mögliche Kombinationen, z.B. rot/grün oder grün/rot oder rot/cyan oder blau/rot etc.

Zur Generierung eines derartigen stereoskopischen Bildes mit einem Sicherheitselement gemäß einer Ausgestaltung der vorliegenden Erfindung überträgt man die beiden Teilbilder rasterweise auf die Maskenschicht 4, z.B. durch Demetallisierung eines OVD, dessen metallische Reflexionsschicht als Maskenschicht 4 dient. Die Maskenschicht 4 erhält auf diese Weise an denjenigen Stellen Öffnungen, die Licht von den Leuchtelementen 21 zu dem linken Auge 3l bzw. dem rechten Auge 3r eines Betrachters gelangen lassen, so dass das jeweilige stereoskopische Halbbild vom Betrachter wahrgenommen werden kann, wie schematisch in Figur 18 gezeigt. Dieses Verfahren ist analog zu den Berechnungen die man für ein Anaglyphenbild benötigt. Dabei bestimmen die Fensteröffnungen 41 der Maskenschicht 4 die Bildpunkte, die von einem Auge 31, 3r jeweils gesehen werden. Dabei bleiben dieselben Herausforderungen wie z.B. cross-talk oder Auflösung etc. für diese Variante ebenso wie für die oben erläuterten Varianten, wobei die Lösungsmöglichkeiten ähnlich sind.

Fig. 19a illustriert den Aufbau eines Sicherheitselements zur Realisierung eines Moiré-Vergrößerungseffekts, der auch unter den Fachbegriffen "shape moiré" oder "band moiré" bekannt ist.
Gemäß einer Ausgestaltung der vorliegenden Erfindung wird eine Moiré-Vergrößerungsanordnung mit folgendem Aufbau realisiert: Dabei liegt ein revealing layer, gebildet durch eine Leuchtschicht 2 mit linienförmigen ersten Zonen 211, in welchen die Leuchtschicht 2 Licht aussenden oder bereitstellen kann, unterhalb eines base layer, gebildet durch eine Maskenschicht 4 mit periodisch angeordneten und identischen Öffnungen 41 einer bestimmten Form. Die ersten Zonen 211 sind hier voneinander durch ein oder mehrere zweite Zonen 212 separiert, in welchen die Leuchtschicht kein Licht aussenden oder bereitstellen kann. Die ersten Zonen 211 werden hierbei vorzugsweise jeweils von ein oder mehreren Leuchtelementen ausgebildet. So zeigt Fig. 19a eine entsprechende Darstellung, bei der die ersten Zonen 211 jeweils von einem linienförmigen Leuchtelement 21 ausgebildet sind, dessen Abstrahlbereich eine linienförmige Formgebung besitzt, und welche jeweils eine der ersten Zonen 211 ausbildet.

Figur 19a zeigt die als Emitter-Schicht dienende Leuchtschicht 2 und die darüber angeordnete Maskenschicht 4, wobei die Öffnungen 41 der Maskenschicht 4 jeweils die Buchstabenkombination OK zeigen. Der Begriff "über" ist üblicher Konvention folgend in Betrachtungsrichtung zu verstehen. Die Maskenschicht 4 befindet sich in Betrachtungsrichtung über, d.h. vor der Leuchtschicht 2. Im unteren Teil von Figur 19a ist der sich ergebende visuelle Eindruck isoliert: Die Form OK erscheint einem Betrachter vergrößert, und es ergibt sich je nach Blickrichtung eine scheinbare Bewegung der Form OK in vertikaler Richtung (angedeutet durch die Pfeile).

Fig. 19b zeigt die geometrische Anordnung der in Figur 19a gezeigten Leuchtschicht 2 und Maskenschicht 4 in einem Sicherheitselement 1. Die beiden Schichten 2 und 4 sind durch einen vertikalen Abstand h voneinander entfernt, die Periode pₑ des Rasters, gemäß dem die ersten Zonen 211 bzw. die Leuchtelemente 21 der Leuchtschicht 2 angeordnet sind, liegt typischerweise im Bereich von 10 bis 500 µm, vorzugsweise bei 50 bis 300 µm, z.B. pₑ = 0,21 mm. Das Raster, gemäß dem die Öffnungen ("images") 41 der Maskenschicht 4 angeordnet sind, hat eine Periode pₗ von 0,22 mm. Ein Betrachter 3 des Sicherheitselements 1 nimmt dann vergrößerte Bilder der Öffnungen 41 wahr, die im Vergleich zu den Originalöffnungen 41 nach unten gekippt sind, mit einer Größe pₘ von ca. 5 mm: ${p}_{m} = - \frac{{p}_{i} ⋅ {p}_{e}}{{p}_{i} - {p}_{e}} = - \frac{0 , 22 ⁢ mm ⋅ 0 , 21 ⁢ mm}{0 , 22 ⁢ mm - 0 , 21 ⁢ mm} = - 4 , 6 ⁢ mm$

Fig. 19b zeigt die Öffnungen 41 in schwarzer Farbe, um die geometrische Darstellung von Leuchtschicht 2 und Maskenschicht 4 zu vereinfachen. Es ist klar, dass in der Realität in der bevorzugten Ausführungsform die Öffnungen 41 transparent sind und von opaken Bereichen umgeben sind.

Weiter ist es jedoch auch möglich, dass in der Maskenschicht 4 die in Fig. 19b in schwarzer Farbe ausgeführten Bereiche opak sind und die umgebenden Bereiche transparent sind und die Öffnungen 41 ausbilden.
Wenn die Leuchtelemente 21 der Leuchtschicht 2 nicht aktiv bzw. kein Licht bereitstellen sind, nimmt ein Betrachter 3 die Bilder 41 nicht wahr. Nur wenn die Leuchtschicht 2 aktiviert ist und Licht aussendet oder bereit stellt, sieht der Betrachter 3 das Wort "OK". Dieses Bild wird durch die Lichtstrahlen geformt, die die Leuchtelemente 21 in der Winkelrichtung zu dem Auge des Betrachters 3 verlassen und durch die Mikrobilder 41 transmittiert werden. Wenn das Sicherheitselement 1 von links nach rechts gekippt wird, um eine Achse entlang der Längsachse der Leuchtelemente 21, werden Lichtstrahlen mit unterschiedlichen Winkeln durch die Mirkobilder 41 transmittiert und das gebildete vergrößerte Bild scheint sich zu bewegen, wie in Figur 19a unten angedeutet.

Fig. 20 zeigt schematisch optische Effekte einer Moirévergrößerung, die mit dem bereits in Verbindung mit den Figuren 19a und 19b erläuterten Sicherheitselement 1 möglich sind. Fig. 20a zeigt eine Ansicht eines Sicherheitsdokuments 100, z.B. einer ID-Karte, auf welchem das Sicherheitselement 1 appliziert ist. In Fig. 20a ist die Leuchtschicht inaktiv, d.h. es wird kein Licht ausgesendet oder bereitgestellt. In diesem Fall sind die Informationen, die in Form der Öffnungen der Maskenschicht im Sicherheitselement 1 vorliegen, nicht sichtbar, quasi "verborgen". Diese Informationen liegen vorzugsweise als Mikrobilder vor, die bei Beleuchtung durch die Leuchtschicht aufgrund des Moiré-Magnifier-Effekts vergrößert dargestellt werden.

Fig. 20b bis 20d zeigen optische Wirkungen des Sicherheitselements 1, wenn die Leuchtschicht aktiv ist, d.h. Licht aussendet oder bereitstellt. In diesen Fällen sind die Informationen, die in Form der Öffnungen der Maskenschicht im Sicherheitselement vorliegen, sichtbar.

Fig. 20c zeigt die optische Wirkung des Sicherheitselements bei senkrechter Betrachtung der Ebene des Sicherheitselements 1 von oben. Fig. 20c zeigt die optische Wirkung des Sicherheitselements 1, wenn es von links betrachtet wird, und Fig. 20d zeigt die optische Wirkung des Sicherheitselements 1, wenn es von rechts betrachtet wird: bei einer Änderung des Blickwinkels scheinen sich die Informationen zu bewegen, da jeweils Lichtstrahlen mit unterschiedlichen Austrittswinkeln durch die Maskenschicht transmittiert werden.

Weiter ist es auch möglich, dass das Sicherheitselement einen inversen Aufbau zu dem anhand der Figuren Fig. 19a und Fig. 19b erläuterten Aufbau besitzt. So ist es möglich, dass die Maskenschicht 4 den revealing layer bildet und beispielsweise eine Abfolge von linienförmigen Öffnungen in der Maskenschicht 4 aufweist, und die Leuchtschicht 2 den base layer bildet. So ist es beispielsweise möglich, dass die Leuchtschicht 2 eine Vielzahl von ersten Zonen aufweist, in welchen die Leuchtschicht Licht aussenden oder bereitstellen kann und welche jeweils in Form eines Mikrobildes aufgeformt sind. So ist es beispielsweise möglich, dass diese ersten Zonen gemäß den Öffnungen 41 der Maskenschicht 4 nach Fig. 19a ausgeformt sind und von einer zweiten Zone der Leuchtschicht umgeben sind, in welcher die Leuchtschicht kein Licht aussendet oder kein Licht aussenden oder bereitstellen kann. Weiter ist es beispielsweise möglich, dass die Öffnungen in der Maskenschicht die linienförmige Formgebung der Leuchtelemente 21 gemäß Fig. 19 besitzen und somit die Öffnungen in der Maskenschicht gemäß der in Fig. 19a gezeigten Abfolge von ersten Zonen 211 ausgeformt und angeordnet sind, wodurch sich der anhand der Figuren Fig. 19a bis Fig. 20d erläuterte Effekt in analoger Weise ergibt.

Fig. 21a und Fig. 21b zeigen ein Sicherheitsdokument 100 mit einem Sicherheitselement 1, welches einen derartigen Aufbau aufweist: Das Sicherheitselement 1 weist ein Substrat 7 auf, welches auf seiner einen Seite mit der Maskenschicht 4 und auf der anderen Seite mit einer Leuchtschicht 2 versehen ist. Die Maskenschicht 4 weist hierbei eine Vielzahl von Öffnungen 41 auf, welche wie in Fig. 21 a gezeigt eine linien- oder streifenförmige Formgebung besitzen und gemäß eines periodischen Rasters angeordnet sind. Weiter ist eine Leuchtschicht 2 vorgesehen, welche eine Vielzahl von ersten Zonen aufweist, in welchen die Leuchtschicht 2 Licht aussenden oder bereitstellen kann und welche jeweils in Form eines Mikrobildes ausgeformt sind. Die ersten Zonen sind hierbei ebenfalls vorzugsweise gemäß eines periodischen Rasters angeordnet, beispielsweise gemäß eines periodischen eindimensionalen Rasters angeordnet. Die Perioden der Raster entsprechen vorzugsweise den vorgehend anhand der Figuren Fig. 19a und Fig. 19b erläuterten Beziehungen.

Die Maskenschicht 4 wird bei dem Ausführungsbeispiel nach Fig. 21 a und Fig. 21b vorzugsweise von einer Druckschicht gebildet, welche beispielsweise durch Intaglio-Druck, Offset-Druck, Tiefdruck oder Siebdruck aufgedruckt wird.

Wird das Sicherheitsdokument 100 beispielsweise von einer Banknote oder einem ID-Dokument gebildet, so wird diese Banknote vorzugsweise so ausgebildet, dass das Trägersubstrat der Banknote oder ID-Karte ein transparentes Fenster aufweist, welches auf der einen Seite mit der Maskenschicht 4 überdruckt wird. Auf der Rückseite dieses transparenten Fensters wird sodann die Leuchtschicht 2 aufgebracht, beispielsweise in Form einer Laminierfolie oder der Transferlage einer Transferfolie aufgebracht.

Falls es sich bei dem Sicherheitsdokument um eine ID-Karte handelt, werden die Licht emittierenden Elemente vorzugsweise zwischen zwei Schichten angeordnet, von denen die vordere transparent ist. Oberhalb der Licht emittierenden Elemente wird sodann vorzugsweise ein die Maskenschicht ausformender Aufdruck aufgebracht, vorzugsweise auf die obere Oberfläche des Kartenkörpers aufgebracht.

Bei dem Sicherheitsdokument 100 handelt es sich vorzugsweise um eine Polymerbanknote, welche als Trägersubstrat eine transparente Kunststofffolie, beispielsweise eine BOPP-Folie einer Schichtdicke zwischen 70 und 150 µm aufweist. Dieses Trägersubstrat bildet dann vorzugsweise das Substrat 7 des Sicherheitselements 1. Dieses Trägersubstrat wird sodann beidseitig bedruckt, um das entsprechende Design der Banknote bereitzustellen. Bei dieser Bedruckung wird ein Fenster 101 ausgespart, welches beispielsweise die in Fig. 21a gezeigte streifenförmige Formgebung besitzt und sich über die gesamte Breite der Banknote erstreckt. Auf einer Seite der Banknote 101 wird sodann die Maskenschicht 4, wie in Fig. 21a gezeigt, vorzugsweise durch Drucken aufgebracht. Auf die gegenüberliegende Seite des Sicherheitsdokuments 100 wird sodann ein Folienelement, beispielsweise eine Laminierfolie oder eine Transferlage einer Transferfolie appliziert, welche in einem Bereich 102 des Sicherheitsdokuments 100 die Leuchtschicht 2 bereitstellt und beispielsweise in einem weiteren Bereich 103 ein weiteres Sicherheitselement bereitstellt, beispielsweise ein Kinegram® bereitstellt. Vorzugsweise erfolgt hierbei das Aufdrucken der Maskenschicht 4 vor Applizierung der Leuchtschicht 2, um eine Beschädigung der Leuchtschicht 2 durch den Druckprozess möglichst auszuschließen. Es ist jedoch auch möglich, erst die Leuchtschicht 2 aufzubringen und erst dann die Maskenschicht 4 aufzudrucken.

Fig. 21e zeigt ein weiteres Beispiel eines Sicherheitselements 1, welches in ein Fenster eines Sicherheitsdokuments, insbesondere einer Banknote eingebracht ist. Sowohl die Maskenschicht 4 als auch die Leuchtschicht 2 sind als Folienelement, beispielsweise eine Laminierfolie oder eine Transferlage einer Transferfolie, appliziert. Fig. 21e zeigt dies anhand einer schematischen Seitenansicht einer Banknote mit transparentem Kern d.h. transparentem Substrat 7, welches optional, wie in Fig. 21e gezeigt, mit einer Druckschicht 104 versehen sein kann, welche beispielsweise von einem RGB-Intaglio-Druck gebildet sein kann. Sichtbares Licht einer externen Lichtquelle, z.B. einer weiß leuchtenden Deckenlampe, beleuchtet das Sicherheitselement 1 von der Rückseite her. Das Licht trifft auf die Leuchtschicht 2 - z.B. die Schutzschicht eines Kinegram-Patches - und leitet das Licht weiter zu der Zwischenschicht 6 mit den transparenten Öffnungen in Form der Moire-Information. Die Zwischenschicht ist in diesem Beispiel ein metallisierter Patch mit demetallisierten Bereichen, welche die transparenten Öffnungen bilden. Das Licht durchdringt teilweise die Zwischenschicht 6, den transparenten Kern des Substrates (hier einer Polymerbanknote) sowie die Maskenschicht 4 durch die transparenten Öffnungen und erzeugt hierbei den gewünschten Effekt, z.B. Moire-Vergrößerungen und/oder Bewegungen.

Fotos des sich bei Auflicht- bzw. Durchlichtbetrachtung des Sicherheitselements 1 zeigenden optischen Effekts sind in den Figuren Fig. 21f und Fig. 21g gezeigt. Die Figur Fig. 21f zeigt ein Foto des von dem Sicherheitselement 1 bereitgestellten optischen Effekts in Auflichtbetrachtung. Es ist das optisch variable Erscheinungsbild eines Kinegram®-Patches in Reflexion zu sehen, welcher ein erstes optisches Sicherheitsmerkmal 110 bereitstellt. Fig. 21g zeigt den optischen Effekt des Sicherheitselements 1 bei Betrachtung gegen einen hellen Hintergrund. Es ist hier ein optisch variabler Effekt in Form einer Moiré-Vergrößerung von Sternen sichtbar, welcher ein zweites optisches Sicherheitsmerkmal 120 bereitstellt.

Weiter ist es vorteilhaft, in die Maskenschicht 4 noch eine weitere Information zu kodieren. So ist es beispielsweise möglich, wie in Fig. 21c gezeigt, die Maskenschicht 4 lediglich in einem musterförmigen Bereich, hier in dem Bereich eines Porträts, vorzusehen und/oder die Breite der Öffnungen 41 der Maskenschicht 4 und/oder die Breite der zwischen den Öffnungen 41 der Maskenschicht 4 angeordneten Bereiche der Maskenschicht zur Generierung eines Halbtonbilds zu variieren, wie dies beispielhaft in Fig. 21c darstellt ist. Vorzugsweise wird die Maskenschicht in Form eines Linienrasters ausgebildet, wobei die Periode und Form der Linien beispielsweise so gewählt ist, dass sie mit den in der Leuchtschicht ausgebildeten Mikrobildern zur Generierung der oben beschriebenen Effekte zusammenwirkt und die Linienbreite oder Liniendicke den Grauwert des Bildes bestimmt.

Weiter ist es auch möglich, wie in Fig. 21d gezeigt, die Maskenschicht 4 als mehrfarbigen Druck auszugestalten. Fig. 21d zeigt eine entsprechende Ausgestaltung einer derartigen Maskenschicht. Die opaken Bereiche der Maskenschicht 4 zwischen den Öffnungen 41 besitzen hier eine linienförmige Formgebung, wobei die Farbgebung der Maskenschicht 4 entlang dieser Linien in der Farbe oder im Farbton variiert, um so das in Fig. 21d gezeigte Mehrfarbenbild zu generieren. So ist beispielsweise, wie in Fig. 21d gezeigt, ein Teil dieser linienförmigen oder streifenförmigen opaken Bereiche zwischen den Öffnungen 41 in einer ersten Farbe oder einem ersten Farbton 43 und ein zweiter Teil in einer hiervon unterschiedlichen zweiten Farbe oder Farbton 44 ausgebildet.

Die Leuchtschicht 2 kann, wie bereits oben bzgl. der Figuren 19a bis 20d ausgeführt, eine Vielzahl von separaten Leuchtelementen aufweisen, deren Abstrahlbereich, d.h. der Bereich, in welchem die jeweiligen Leuchtelemente Licht aussenden oder bereitstellen können, jeweils eine der ersten Zonen ausbildet, und somit jeweils in Form eines Mikrobildes ausgebildet ist. Weiter ist es auch möglich, dass die Leuchtschicht 2 eine Maskenschicht aufweist, welche im Bereich der ersten Zonen nicht vorgesehen ist und im Bereich der zweiten Zone oder der zweiten Zonen vorgesehen ist. So ist es beispielsweise möglich, dass die Leuchtschicht 2 eine metallische Schicht aufweist, welche im Bereich der ersten Zonen demetallisiert ist, d.h. dort nicht vorgesehen ist, und im Bereich der zweiten Zonen vorgesehen ist, und so bewirkt, dass das von der Leuchtschicht bereitgestellte oder abgestrahlte Licht lediglich in den ersten Zonen bereitgestellt oder ausgesendet wird, nicht jedoch in den zweiten Zonen bereitgestellt oder ausgesendet wird. Weiter ist es auch möglich, dass diese Maskenschicht die Reflexionsschicht für ein in der Leuchtschicht vorgesehenes Sicherheitsmerkmal in Reflexion, z.B. ein diffraktives Oberflächenrelief, ausbildet und somit von der Leuchtschicht noch ein zusätzliches, z.B. diffraktives, Sicherheitsmerkmal bereitgestellt wird.

Wie bereits oben ausgeführt, ist es hierbei möglich, dass eine Vielzahl von ersten Zonen in Form der Mikrobilder ausgeformt sind und gemäß einem Raster angeordnet sind, d.h. bei Bereitstellen oder Aussenden von Licht durch die Leuchtschicht 2 die Mikrobilder hell vor einem dunklen Hintergrund erscheinen. Weiter ist es jedoch auch möglich, dass die Leuchtschicht eine Vielzahl von zweiten Zonen aufweist, welche jeweils in Form eines Mikrobildes ausgeformt sind und gemäß des Rasters angeordnet sind. In diesem Fall erscheinen die Mikrobilder bei Bereitstellen bzw. Aussenden von Licht durch die Leuchtschicht dunkel vor einem hellen Hintergrund.

Hierbei ist es auch möglich, dass die Leuchtschicht 2 so ausgebildet ist, dass sie das auf der Rückseite des Sicherheitsdokuments einfallende Licht im Bereich der ersten Zonen bereitstellt, sodass bei entsprechender rückseitiger Beleuchtung der oben beispielsweise anhand der Figuren Fig. 21a bis Fig. 21d erläuterte Effekt generiert wird und bei Auflichtbetrachtung die durch die zusätzliche Strukturierung der Maskenschicht generierte optische Information, beispielsweise die gemäß Fig. 21a bisund Fig. 21g generierte optische Information und/oder die durch die diffraktive Reliefstruktur der Leuchtschicht 2 bereitgestellte optische Information sichtbar wird.

In den Ausführungen nach Fig. 19a bis Fig. 21g sind Ausführungsbeispiele erläutert, bei denen die Öffnungen der Maskenschicht und die ersten bzw. zweiten Zonen der Leuchtschicht gemäß eines periodischen, eindimensionalen Rasters angeordnet sind. Es ist weiter auch möglich, dass die Öffnungen 41 der Maskenschicht 4 sowie die ersten bzw. zweiten Zonen 211 bzw. 212 der Leuchtschicht 2 gemäß eines zweidimensionalen Rasters, oder gemäß eines geometrisch transformierten Rasters, beispielsweise wellenlinienförmig oder radialsymmetrisch verlaufenden Rasters angeordnet sind. Weiter ist es auch möglich, dass es sich bei diesen Rastern nicht um periodische Raster handelt und so beispielsweise die Rasterweite eines oder beider dieser Raster in zumindest eine Raumrichtung variiert und/oder die Ausrichtung zwischen diesen Rastern variiert wird. Hierdurch können, wie bereits oben ausgeführt, interessante optisch variable Effekte generiert werden.

Fig. 22 zeigt einen Schnitt eines Sicherheitselements, welches eine Leuchtschicht 2, eine Maskenschicht 4 mit 2 Anordnungen 41, 42 von Öffnungen sowie eine zwischen der Leuchtschicht 2 und der Maskenschicht 4 angeordnete Zwischenschicht 6 mit transparenten Öffnungen 61 aufweist. Die Leuchtschicht 2 ist ein vollflächiges nicht-pixelliertes transparentes OVD oder eine vollflächige OLED, so dass die Zwischenschicht 6 das von der Leuchtschicht 2 ausgesendete Licht 20 auf bestimmte Positionen 61 begrenzt, die auf die Maskenschicht 4 abgestimmt sind. Die Öffnungen 61 der Zwischenschicht 6 bilden sozusagen eine lineare Anordnung von auf die Maskenschicht 4 abgestimmten Emittern, welche ihrerseits wiederum Licht 20 abstrahlen, indem sie das von der Leuchtschicht 2 erhaltene Licht 20 in Richtung zu der Maskenschicht 4 weiterleiten. Durch Anpassung der vertikalen Abstände h zwischen der Maskenschicht 4 und der Zwischenschicht 6 sowie H zwischen der Zwischenschicht 6 und der Leuchtschicht 2 können die Austrittswinkel zu den Betrachtungspositionen A und B eingestellt werden. Ferner wird die Stärke des möglichen "cross talk" festgelegt.

Fig. 23 zeigt schematisch eine Zwischenschicht 6 die zwischen einer Maskenschicht 4 und einer als Pixelraster 21 vorliegenden Leuchtschicht 2 angeordnet ist. In diesem Zusammenhang ist die Zwischenschicht nützlich zur Lösung des Problems von Winkelauflösung und cross-talk mit pixellierten Leuchtschichten. Der Grund ist der, dass der vertikale Abstand h zwischen der Zwischenschicht 6 und der Maskenschicht 4 viel geringer sein kann als der vertikale Abstand H zwischen der Zwischenschicht 6 und der Leuchtschicht 2. Das ist insbesondere nützlich, wenn die Leuchtschicht 2 durch eine dicke Schicht bedeckt ist, z.B. H = 0,7 mm, so dass eine große vertikale Distanz zwischen der Leuchtschicht 2 und der Maskenschicht 4 vorliegt Hier kann es auch nützlich sein, wenn die transparenten Öffnungen 61 der Zwischenschicht 6 ein mattes Material aufweisen, dass das Licht, das von der Leuchtschicht 2 bei der Zwischenschicht 6 eintrifft, diffus streut.

Fig. 24 zeigt einen Schnitt durch ein Sicherheitselement 1, welches eine Leuchtschicht 2 und eine darüber angeordnete Maskenschicht 4 aufweist, wobei zwischen der Leuchtschicht 2 und der Maskenschicht 4 eine Zwischenschicht 6 mit einer Anordnung transparenter Öffnungen 61 angeordnet ist. Die Maskenschicht 4 weist eine Anordnung 41 transparenter Öffnungen auf und ist durch eine Druckschicht oder Metallschicht realisiert. Die Maskenschicht 4 ist dabei auf ein Substrat 7 aufgebracht, welches z.B. aus einer Kunststofffolie besteht. Im vorliegenden Beispiel besteht das Substrat 7 aus einer 23 µm dicken PET-Folie. Auf der gegenüber liegenden Seite des Substrats 7 ist die Leuchtschicht 2 angeordnet, die z.B. als LEEC ausgebildet ist. Die Leuchtschicht 2 weist zwei Elektrodenschichten 22, 23 auf, wobei die zur Maskenschicht 4 hin liegende Elektrodenschicht 22 Öffnungen 61 aufweist und somit gleichzeitig als Zwischenschicht 6 fungiert. Die Elektrodenschicht 22 ist als eine gemusterte Aluminium- oder Gold-Elektrode ausgebildet. Die erste und zweite Elektrodenschicht 22, 23 weist vorzugsweise eine Schichtdicke im Bereich von 1 nm bis 500 nm auf. Dabei können die Elektrodenschichten 22, 23 opak oder zumindest lokal transparent ausgebildet sein. Zur Bildung der Elektrodenschichten 22, 23 haben sich Metalle oder Metall-Legierungen wie Aluminium, Silber, Gold, Chrom, Kupfer oder dergleichen, leitfähige nicht metallische anorganische Materialien wie Indiumzinnoxid (= ITO) und dergleichen, Kohlenstoffnanoröhrchen und leitfähige Polymere wie PEDOT, PANI und dergleichen bewährt (PEDOT = Poly(3,4-ethylenedioxythiophene; PANI = Polyanilin). Die Bildung der Elektrodenschichten erfolgt insbesondere bei Bildung metallischer oder nicht metallisch anorganischer Elektrodenschichten bevorzugt durch Aufdampfen oder Sputtern oder insbesondere bei der Bildung polymerer Elektrodenschichten durch gängige Druckverfahren wie Siebdruck, Hochdruck, Tiefdruck oder ein Aufrakeln. Aber auch die Verwendung einer Transferfolie zur Verwendung von Elektrodenschichten mittels Prägens ist möglich.

Im vorliegenden Beispiel, in dem die Elektroden aus Metall gebildet sind, ist deren Schichtdicke so gewählt, dass kein oder nur sehr wenig Licht durch die Elektroden hindurch gelangen kann, außer durch die transparenten Öffnungen 61. Der große Vorteil dieses Ausführungsbeispiels ist, dass der Abstand h zwischen der Zwischenschicht 6 und der Maskenschicht 4 sehr klein gewählt werden kann. Zusätzlich ist es möglich, dass man die beiden Elektrodenschichten, in den Bereichen, in denen keine transparenten Öffnungen 61 vorliegen, d.h. wo ohnehin kein Licht entweichen kann, mit einem elektrischen Isolatormaterial 24 ausbildet, das die beiden Elektrodenschichten 22, 23 elektrisch voneinander trennt, z.B. durch gemusterten Druck. Dadurch wird unnötiges Erhitzen der Folie aufgrund von Lichterzeugung vermieden, wenn das Licht ohnehin, die selbstleuchtende Leuchtschicht 2 nicht verlassen kann. Der seitliche Abstand d zwischen den Rändern eines Lochs in der oberen Elektrode 22 und dem Rand des nähesten isolatormaterials 24 ist im Bereich von 1 µm bis 100 µm, vorzugsweise zwischen 5µm und 20 µm.

Figur 25 zeigt ein weiteres Ausführungsbeispiel eines Sicherheitselements, das neben einer Leuchtschicht 2 und einer Maskenschicht 4 eine Zwischenschicht 6 aufweist. Zwischen der Zwischenschicht 6 und der Maskenschicht 4 ist das Substrat 7 angeordnet, bei dem es sich um ein Substrat handelt, das z.B. blaues Licht absorbiert, beispielsweise eine eingefärbte Polyethylenfolie (PET-Folie) mit einer Dicke von 23 µm. Die Leuchtschicht 2 weist zwei Elektroden 22, 23 auf, welche als ITO- oder semitransparente Al- oder Ag- Elektroden ausgebildet sind. Alternativ kann auch ein leitfähiges Polymer wie PEDOT:PSS-Material verwendet werden (PSS = Polystyrolsulfonat). Die untere Elektrode 23 kann auch aus einer lichtundurchlässigen Al- oder Ag-Katode bestehen. Die Leuchtschicht 2 emittiert in diesem Beispiel blaues Licht, welches aufgrund der lichtundurchlässigen Elektrodenschicht 23 lediglich in Richtung zu der Maskenschicht 4 abgestrahlt werden kann. Dort trifft es auf die Zwischenschicht 6, welche gedruckte fluoreszierende Leuchtelemente 21 aufweist, welche quasi als transparente Öffnungen dienen, da das Substrat 7 für das von der Leuchtschicht 2 ausgesendete blaue Licht undurchlässig ist. Lediglich das von den Fluoreszenzelementen 61 ausgesendete Fluoreszenzlicht, welches grün ist, kann durch das Substrat 7 zu der Maskenschicht 4 gelangen und dort Ober die transparenten Öffnungen 41 das Sicherheitselement 1 verlassen.

Figur 26 zeigt ein Ausführungsbeispiel eines Sicherheitselements 1, welches von oben nach unten eine Maskenschicht 4, ein UV-absorbierendes Substrat, z.B. eine PET-Folie einer Dicke von 23 µm, eine gedruckte fluoreszierende Leuchtschicht 2 sowie eine UV-transmissive Schutzschicht 9 aufweist. Das Sicherheitselement 1 wird von der Seite der Schutzschicht 9 her durch eine UV-Lampe bestrahlt. Das UV-Licht kann die Schutzschicht 9 durchlaufen und zu den gedruckten fluoreszierenden Leuchtelementen 21 der Leuchtschicht 2 gelangen. Dort wird das UV-Licht in grünes Fluoreszenzlicht umgewandelt, welches das UVabsorbierende Substrat 7 durchlaufen und zu den Öffnungen 41 der Maskenschicht 4 gelangen kann. Das reine UV-Licht dagegen wird von dem Substrat 7 absorbiert.

Figur 27a zeigt ein Beispiel eines Sicherheitselements, bei dem Maskenschicht 4 und Leuchtschicht 2 in einer einzigen Schicht zusammenfallen. Eine UV-Lampe 8 beleuchtet das Sicherheitselement und gelangt durch eine UV-transparente Schicht, z.B. eine 2 µm dicke Schutzschicht 9 zu der kombinierten Leucht- und Maskenschicht 2,4. Diese kombinierte Leucht- und Maskenschicht 2,4 weist durchgehende Löcher auf, welche mit einem fluoreszierenden Material gefüllt sind. Das UV-Licht der UV-Lampe regt dieses Material zum Fluoreszieren an, so dass das Fluoreszenzlicht von den Löchern in die jeweilige Winkelrichtung des Loches abgestrahlt wird. Dieses Fluoreszenzlicht kann das lichttransmissive Substrat 7 ungehindert durchdringen und somit zu einem Betrachter gelangen.

Fig. 27b zeigt ein weiteres Beispiel eines Sicherheitselements 1, welches als Leuchtschicht 2 eine lumineszierende, insbesondere fluoreszierende oder phosphoreszierende Schicht, verwendet. Auch hierbei können wie in dem Beispiel von Fig. 21e sowohl die Maskenschicht 4 als auch die Leuchtschicht 2 als Folienelement, beispielsweise eine Laminierfolie oder eine Transferlage einer Transferfolie, appliziert werden oder eine optionale Druckschicht 104 auf das Substrat 7 aufgebracht sein. Fig. 27b zeigt dies anhand einer schematischen Seitenansicht einer Banknote mit transparentem Kern, d.h. transparentem Substrat 7. Licht, z.B. UV-Licht, einer externen Lichtquelle 25, z.B. einer UV-LED mit Wellenlänge 365nm, beleuchtet das Sicherheitselement 1 von der Sichtseite her. Das UV-Licht durchdringt teilweise die Maskenschicht 4, den transparenten Kern des Substrates 7 (hier einer Polymerbanknote) sowie eine Zwischenschicht 6 und regt dann die Leuchtschicht 2 an. Die Leuchtschicht 2 strahlt daraufhin Licht im sichtbaren Spektralbereich ab, z.B. grünes Licht. Dieses abgestrahlte Licht durchdringt die Zwischenschicht 6 und die Maskenschicht 4 durch die transparenten Öffnungen und erzeugt hierbei den gewünschten Effekt, z.B. Moire-Vergrößerungen und/oder Bewegungen. Eine optionale Spiegelschicht 105 hinter der Leuchtschicht 2 erhöht noch die Intensität des in Richtung der Sichtseite abgestrahlten Lichts.
Fig. 27c und Fig. 27d zeigen Fotos der von dem Sicherheitselement 1 bereitgestellten optischen Effekte. Die Figur 27c zeigt ein Foto des Sicherheitselements 1 in Auflichtbetrachtung. Es ist ein einen optisch variablen Effekt zeigendes Kinegram®-Patch in Reflexion sichtbar, welches ein erstes optisches Sicherheitsmerkmal 110 bereitstellt. Fig. 27c zeigt ein Foto des von dem Sicherheitselement 1 bei Betrachtung unter Beleuchtung mit UV-Licht von der Sichtseite bereitgestellten optischen Effekts. Es ist hier nun ein optisch variabler Effekt einer Moiré-Vergrößerung von Sternen sichtbar, welcher ein zweites optisches Sicherheitsmerkmal 120 bereitstellt.

Fig. 28 illustriert ein Herstellungsverfahren eines Sicherheitselements 1, welches auf einem Kartenkern 10, z.B. einem Kartenkern einer ID-Karte, angeordnet ist (ID = Identifikation). Eine der Schwierigkeiten in der Realisierung eines derartigen Sicherheitselements ist die Registergenauigkeit zwischen den verschiedenen Maskenschichten oder zwischen der Maskenschicht und der Leuchtschicht. Es ist möglich, dazu ein Ablationsverfahren, z.B. mittels eines Lasers, zu verwenden, um die Maskenschichten in situ herzustellen und somit das Registerproblem zu vermeiden. Bevorzugt ist der Kartenkern eine PCI-Ausgestaltung, obwohl auch das Verfahren mit anderen Kartenarten funktioniert (PCI = Polycarbonate Inlay). Fig. 28 zeigt eine erste Folie 4 und eine zweite Folie 22, welche übereinander in einem Abstand h auf dem Kartenkern 10 angeordnet sind. Unterhalb dieser beiden Folien ist eine Leuchtschicht 2 angeordnet, die sich somit zwischen den Folien und dem Kartenkern befindet. Vorzugsweise ist eine der Folien die obere Elektrode 22, obwohl diese Folie auch an einer anderen Lage über der Leuchtschicht 2 angeordnet sein kann. Die obere Folie 4 stellt vorzugsweise ein weiteres Sicherheitselement bereit, z.B. in Form eines Reflexionshologramms oder eines Kinegrams. Diese Folie 4 kann entweder auf der oberen Oberfläche der Karte selbst liegen, oder in einer der oberen Lagen der Karte mit einem ausreichenden vertikalen Abstand zu der unteren Folie 22. Eine der beiden Folien 4 und 22 ist gemustert oder teilweise demetallisiert. Das Sicherheitsdokument in Form der PCI-Karte wird hergestellt und fertig gestellt bis auf den letzten Schritt der Personalisierung. Die Karte 100 ist somit bereit für den Personalisierungsschritt, welcher mittels eines Hochleistungslasers 13 ausgeführt wird. Experimente hatten gezeigt, dass die Energie, die für die Personalisierung einer derartigen PCI-Karte 100 nötig ist, größer ist als die Energie, welche für die Demetallisierung eines metallisierten Kinegrams oder einer metallisierten Folie benötigt wird.

Wie in Fig. 28 gezeigt, wird die Karte 100 in einer Personalisierungsstation auf einer Kippvorrichtung gehalten, so dass die Karte sehr präzise zu verschiedenen Positionen A bis E gekippt werden kann. Alternativ wird die Karte 100 flach gehalten und der Laser 13 gekippt. Die auf einer ID-Karte üblichen TextInformationen und die Personenportraits werden personalisiert mit dem Laser 13 während die Karte flach gehalten wird. Wie bei ID-Karten üblich, kann hierbei durch den Laserstrahl eine lokale Schwärzung in einer Laser-sensitiven Folie erzeugt werden.

Zur Herstellung der Maske kann ein Verfahren verwendet werden, das bereits von Jan van den Berg in "3-D Lenticular Photo ID" (in Optimal Document Security I, Conference Proceedings, Editor Rudolf L. van Renesse, San Francisco, 23.-25.01.2008, Seite 337-344) beschrieben wurde. Der Laser 13 scannt die Karte 100 und verwendet hohe Energie, um in der oberen Schicht 4 Material abzutragen, um die Information zu erstellen. Die Karte 100 hat zwischen 2 und 7 Kippwinkel, für welche der Ablationsvorgang jeweils ausgeführt wird. Für jede Position A bis E trägt der Laser 13 ein verschiedenes Muster ab. Der große Vorteil dieses Verfahrens ist, dass die obere Maskenschicht 4 und die untere Zwischenschicht 6 gleichzeitig geschrieben werden, so dass zwischen den beiden eine perfekte Registergenauigkeit herrscht. Der Laser wird dabei relativ weit von der Karte entfernt positioniert, so dass die Augen des Betrachters die gewünschte Blickrichtung widerspiegeln.

Fig. 29 zeigt die nach dem Herstellungsschritt fertig personalisierte Karte 100 mit einer mit den Anordnungen 41 von Öffnungen in der Maskenschicht 4 und der Anordnung 61 von Öffnungen in der Zwischenschicht 6, welche gleichzeitig die obere Elektrodenschicht 22 der Leuchtschicht 2 ist. Dieses Verfahren kann verwendet werden um 3D-Foto-IDs mit Bildwechsel (image flip) usw. zu generieren, die nur gesehen werden können, wenn die Leuchtschicht 2 aktiv ist. Es ist wichtig festzuhalten, dass die Personalisierung und Individualisierung genauso einfach wie jedes andere Bild realisiert werden kann, da dies nur eine Frage der Softwareansteuerung ist.

Fig. 30 zeigt eine Transferfolie 200. Es hat sich bewährt, wenn das als Folienkörper ausgebildete Sicherheitselement 1 in Form einer Transferfolie 200 bereitgestellt wird, so dass eine Applikation des Sicherheitselements 1 auf ein Sicherheitsdokument 100 mittels Prägens erfolgen kann. Eine solche Transferfolie 200 weist mindestens einen zu übertragenden Folienkörper 1 auf, wobei der mindestens eine Folienkörper 1 auf einer Trägerfolie 201 der Transferfolie 200 angeordnet ist und von dieser ablösbar ist.

Die Transferfolie 200 weist von oben nach unten folgenden Aufbau auf: eine Trägerfolie 201, eine äußere Schutzschicht 9, die vorzugsweise als transparente Schutzlackschicht ausgebildet ist und deren Oberseite die Sichtseite 11 des Sicherheitselements 1 bildet, eine Maskenschicht 4, z.B. in Form eines OVD, ein Substrat 7, z.B. 0,2 mm dick, eine Leuchtschicht 2, eine untere Schutzschicht 9, und eine Klebeschicht 14, deren Unterseite die Unterseite 11 des Sicherheitselements 1 bildet. Die Transferfolie 200 wird relativ zu einem zu kennzeichnenden Sicherheitsdokument 100 so orientiert, dass die Klebeschicht 14 zum Sicherheitsdokument 100 hin und die Trägerfolie 201 vom Sicherheitsdokument 100 weg weist. Der Folienkörper 1 kann mittels der Klebstoffschicht 14, insbesondere in Form eines Kalt- oder Heißklebers, am Sicherheitsdokument 100 fixiert werden. Zwischen der Trägerfolie 201 und dem Folienkörper 1 kann zusätzlich eine Ablöseschicht angeordnet sein, die ein Ablösen des Folienkörpers 1 nach dem Prägen von der Trägerfolie 201 der Transferfolie 20 erleichtert. Diese Ablösefunktion kann aber auch von einer anderen Schicht übernommen werden, z.B. wie im vorliegenden Beispiel von der oberen Schutzschicht 9.

Fig. 31 zeigt ein Schema zum Betrachtungsabstand z. Ein Betrachter, dessen Augenpaar 3l, 3r einen Augenabstand e aufweist, betrachtet senkrecht von oben ein Sicherheitselement 1, welches eine Maskenschicht 4 mit zwei Anordnungen 41,42 von transparenten Öffnungen und eine in Betrachtungsrichtung in einem Abstand h hinter der Maskenschicht 4 angeordnete Leuchtschicht 2, gebildet aus einzelnen Leuchtelementen 21 in Form von Pixeln, aufweist. Die Leuchtelemente 21 sind in einem Raster mit einer Periode p (= "pitch") angeordnet. Einem Leuchtelement 21 ist jeweils eine Öffnung jeder Anordnung 41, 42 von Öffnungen zugeordnet, wobei der Betrachter, je nach Lichtaustritt durch eine der beiden Öffnungen 41 und 42, unterschiedliche Bilder wahrnimmt ("image flip"). Die Augen 3l, 3r befinden sind in einem Betrachtungsabstand z von der Maskenschicht 4.

Der Zusammenhang zwischen der Distanz h zwischen der Maskenschicht 4 und der Leuchtschicht 2, dem Betrachtungsabstand z, dem Pixelpitch p und dem Augenabstand e wird durch folgende Formel beschrieben: $h = z \cdot \left(p/\left(e+p\right)\right)$

Setzt man für den Pixelabstand p = 0,1 mm und für den Augenabstand e = 65 mm, so erhält man bei einem typischen Betrachtungsabstand von ID-Dokumenten von z = 200 mm für den Abstand h von Leuchtschicht 2 zu Maskenschicht 4 h = 300 µm. Dies ist für ID-Dokumente realisierbar. Kleinere Pixel mit entsprechend kleineren Perioden p ermöglichen noch kleinere Werte für h.

### Bezugszeichenliste

- 1: Sicherheitselement
- 2: Leuchtschicht
- 3: Betrachter
- 3l: linkes Auge
- 3r: rechtes Auge
- 4: Maskenschicht
- 5: opaker Bereich von 4
- 6: Zwischenschicht
- 7: Substrat
- 8: UV-Lampe
- 9: Schutzschicht
- 10: Kartenkern
- 11: Sichtseite
- 12: Unterseite
- 13: Laser
- 14: Klebeschicht
- 20: Licht
- 21: Leuchtelemente
- 22, 23: Elektrode
- 24: Isolationsmaterial
- 25: Lichtquelle
- 30: Reflexionshologramm
- 31: Sichtfeld
- 41, 42: Anordnung von Öffnungen in 4
- 411, 412: Reliefstruktur
- 43, 44: Farbe
- 61: Anordnung von Öffnungen in 6
- 100: Sicherheitsdokument
- 101: Fenster
- 102, 103: Bereich
- 104: Druckschicht
- 105: Spiegelschicht
- 110, 120: optisches Sicherheitsmerkmal
- 200: Transferfolie
- 201: Trägerfolie
- 211: erste Zone
- 212: zweite Zone
- A, B, C, D, E: Betrachtungsposition
- Bl: linkes Bild
- Br: rechtes Bild
- d: seitlicher Abstand (distance)
- e: Augenabstand
- h: vertikaler Abstand (height)
- O1, O2: Objekt
- p: seitlicher Abstand (pitch)
- pₑ: erste Periode (e = emitter)
- pᵢ: zweite Periode (i = image)
- R, G, B: rot, grün, blau
- s: seitlicher Abstand (spacing)
- z: Betrachtungsabstand
- θ₁, θ₂: Austrittswinkel

## Patentansprüche

1. Sicherheitselement (1),
wobei das Sicherheitselement (1) eine Sichtseite und eine dieser gegenüberliegende Rückseite aufweist, wobei das Sicherheitselement mindestens eine Leuchtschicht (2), welche als selbstleuchtende Leuchtschicht ausgebildet ist und welche Licht (20) aussenden kann, sowie mindestens eine Maskenschicht (4), welche bei einer Betrachtung des Sicherheitselements (1) von der Sichtseite her vor der mindestens einen Leuchtschicht (2) angeordnet ist, umfasst,
wobei die mindestens eine Maskenschicht (4) mindestens einen opaken Bereich (5) aufweist, **dadurch gekennzeichnet, dass** die mindestens eine Maskenschicht mindestens zwei transparente Öffnungen (41, 42) aufweist, und
dass die mindestens zwei transparenten Öffnungen (41, 42) einen wesentlich höheren Transmissionsgrad als der mindestens eine opake Bereich (5) in Bezug auf von der mindestens einen Leuchtschicht (2) ausgesendetem Licht (20) besitzt, vorzugsweise einen um mindestens 20% höheren Transmissionsgrad, besonders bevorzugt einen um mindestens 50% höheren Transmissionsgrad,
und
dass Licht (20), welches das Sicherheitselement (1) durch die Maskenschicht (2) unter unterschiedlichen Austrittswinkeln (θ₁, θ₂) verlässt, jeweils unterschiedliche optische Informationen bereitstellt.

2. Sicherheitselement (1) nach Anspruch 1,
**dadurch gekennzeichnet,**
**dass** ein Lichtmuster, welches die Maskenschicht (4) aufgrund ihrer unterschiedlichen Transmission des von der mindestens einen Leuchtschicht (2) ausgesendeten Lichts bei Betrachtung des Sicherheitselements (1) von der Sichtseite her zeigt, ein erstes optisches Sicherheitsmerkmal des Sicherheitselements bereitstellt.

3. Sicherheitselement (1) nach Anspruch 1 oder 2,
**dadurch gekennzeichnet,**
**dass** der mindestens eine opake Bereich (5) der mindestens einen Maskenschicht (4), welche vorzugsweise als ein OVD und/oder eine Druckschicht ausgebildet ist, wobei die mindestens zwei transparenten Öffnungen (41, 42) vorzugsweise als metallfreier Bereich des OVD bzw. als unbedruckter Bereich in der Druckschicht ausgebildet ist, bei Betrachtung des Sicherheitselements (1) von der Sichtseite her ein zweites optisches Sicherheitsmerkmal des Sicherheitselements (1) bereitstellt.

4. Sicherheitselement (1) nach einem der vorhergehenden Ansprüche,
**dadurch gekennzeichnet,**
**dass** zumindest eine Maskenschicht (4) zwei oder mehrere transparente Öffnungen (41,42) aufweist, welche gemäß einem zweiten Raster angeordnet sind, und dass die mindestens eine Leuchtschicht (2) zwei oder mehrere erste Zonen (211) aufweist, in welchen die Leuchtschicht (2) Licht aussenden kann und welche vorzugsweise jeweils von einer zweiten Zone (212) umschlossen oder voneinander separiert sind, in welcher die Leuchtschicht (2) kein Licht aussenden kann, oder die mindestens eine Leuchtschicht (2) zwei oder mehrere zweite Zonen (212) aufweist, in welchen die Leuchtschicht (2) kein Licht aussenden kann und welche vorzugsweise jeweils von einer ersten Zone (211) umschlossen oder voneinander separiert sind, in welcher die Leuchtschicht (2) Licht aussenden kann, wobei die ersten Zonen (211) oder die zweiten Zonen (212) gemäß eines ersten Rasters angeordnet sind, wobei insbesondere.
die zwei oder mehrere transparenten Öffnungen (41, 42) des zweiten Rasters jeweils in Form eines Mikrobildes ausgeformt sind, insbesondere in Form eines Motivs, eines Symbols, ein oder mehrerer Zahlen, ein oder mehrerer Buchstaben und/oder eines Mikrotextes aufgeformt sind, und wobei insbesondere
die zwei oder mehrere ersten Zonen (211) oder die zwei oder mehrere zweiten Zonen (212) in Form einer Abfolge von Streifen oder Pixeln ausgeformt sind, bei Betrachtung senkrecht zu einer von der Sichtseite oder der Rückseite des Sicherheitselements aufgespannten Ebene.

5. Sicherheitselement (1) nachAnspruch 4,
**dadurch gekennzeichnet,**
**dass** die zwei oder mehrere ersten Zonen (211) oder die zwei oder mehrere zweiten Zonen (212) jeweils in Form eines Mikrobildes ausgeformt sind, bei Betrachtung senkrecht zu einer von der Sichtseite oder der Rückseite des Sicherheitselements aufgespannten Ebene, insbesondere in Form eines Motivs, eines Symbols, ein oder mehrerer Zahlen, ein oder mehrerer Buchstaben und/oder eines Mikrotextes ausgeformt sind.

6. Sicherheitselement (1) nach einem der Ansprüche 4 oder 5,
**dadurch gekennzeichnet,**
**dass** die mindestens eine Leuchtschicht (2) zwei oder mehrere separate Leuchtelemente (21) aufweist, die jeweils einen Abstrahlbereich aufweisen, in welchem das jeweilige Leuchtelement Licht aussenden kann, und welche jeweils eine der ersten Zonen ausbildet, und/oder die Leuchtschicht (2) eine Maskenschicht aufweist, welche im Bereich der ersten Zone (211) oder der ersten Zonen (211) nicht vorgesehen ist und im Bereich der zweiten Zone (212) oder der zweiten Zonen (212) vorgesehen ist.

7. Sicherheitselement (1) nach einem der Ansprüche 4 bis 6,
**dadurch gekennzeichnet,**
**dass** die transparenten Öffnungen (41, 42) des zweiten Rasters oder die zwei oder mehrere ersten Zonen (211) oder die zwei oder mehrere zweiten Zonen (212) des ersten Rasters jeweils eine streifenförmige Formgebung besitzen und dass die Breite der streifenförmigen Öffnungen bzw. streifenförmigen ersten oder zweiten Zonen zur Generierung eines Halbtonbilds variiert ist, und/oder
**dass** die transparenten Öffnungen (41,42) bzw. die zwei oder mehrere ersten oder zweiten Zonen (211, 212) in Form von identischen Mikrobildern ausgeformt sind, oder dass sich zwei oder mehrere der Mikrobilder, gemäß denen die transparenten Öffnungen (41, 42) bzw. die ersten oder zweiten Zonen (411, 412) ausgeformt sind, voneinander unterscheiden, und/oder
**dass** die Rasterweiten des ersten Rasters und des zweiten Rasters jeweils für benachbarte erste Zonen (211) und transparente Öffnungen (41, 42) oder zweite Zonen (212) und transparente Öffnungen (41, 42) nicht gleich sind und sich um weniger als 10% voneinander unterscheiden, sich insbesondere um nicht mehr als 2% voneinander unterscheiden, und/oder dass das erste Raster und das zweite Raster gegeneinander zwischen 0,5 und 25 Grad verdreht angeordnet sind und sich vorzugsweise die Rasterweite des ersten Rasters und die Rasterweite des zweiten Rasters für benachbarte erste Zonen (211) und transparente Öffnungen (41, 42) oder zweite Zonen (212) und transparente Öffnungen (41, 42) um weniger als 10% voneinander unterscheiden, sich insbesondere um nicht mehr als 2% voneinander unterscheiden.

8. Sicherheitselement nach einem der Ansprüche 4 bis 7,
**dadurch gekennzeichnet,**
**dass** die Rasterweite des ersten und/oder zweiten Rasters und/oder die Verdrehung des ersten und des zweiten Rasters gegeneinander und/oder die Formgebung der Mikrobilder kontinuierlich gemäß einer Parametervariationsfunktion in zumindest einer Raumrichtung variiert sind, und/oder
in einem ersten Bereich des Sicherheitselements von der Rasterweite des ersten bzw. zweiten Rasters, der Verdrehung des ersten und des zweiten Rasters gegeneinander bzw. der Formgebung der Mikrobilder in einem zweiten Bereich des Sicherheitselements unterscheidet.

9. Sicherheitselement (1) nach einem der vorgehenden Ansprüche,
**dadurch gekennzeichnet,**
**dass** die mindestens eine Leuchtschicht (2) zwei oder mehr separate Leuchtelemente (21) aufweist, welche in einem ersten periodischen Raster mit einer ersten Periode (pₑ) angeordnet sind, und die mindestens eine Maskenschicht (4) zwei oder mehr transparente Öffnungen (41, 42) aufweist, welche in einem zweiten periodischen Raster mit einer zweiten Periode (pᵢ) angeordnet sind, wobei die erste und zweite Periode (pₑ, pᵢ) nicht gleich, aber ähnlich sind, wobei die erste und zweite Periode insbesondere nicht mehr als 10% voneinander abweichen, bevorzugt nicht mehr als 2% voneinander abweichen.

10. Sicherheitselement (1) nach einem der vorgehenden Ansprüche,
**dadurch gekennzeichnet,**
**dass** die mindestens eine Maskenschicht (4) mindestens zwei Anordnungen (41, 42) transparenter Öffnungen aufweist, wobei von der mindestens einen Leuchtschicht (2) ausgesendetes Licht (20) das Sicherheitselement (1) durch die mindestens zwei Anordnungen (41, 42) unter jeweils unterschiedlichen Austrittswinkeln (θ₁, θ₂) verlässt, wobei insbesondere das Licht, welches das Sicherheitselement (1) durch die mindestens zwei Anordnungen (41, 42) unter jeweils unterschiedlichen Austrittswinkeln (θ₁, θ₂) verlässt, eine Bildsequenz bestehend aus zwei oder mehr Bildern ausbildet, wobei jedes dieser Bilder bei einem unterschiedlichen Austrittswinkel (θ₁, θ₂) vorliegt, und/oder wobei
die mindestens eine Leuchtschicht (2) zwei oder mehr musterförmig angeordnete separate Leuchtelemente (21) aufweist und die transparenten Öffnungen der mindestens zwei Anordnungen (41, 42) auf dieses Muster abgestimmt ausgebildet sind, wobei einem Leuchtelement (21) jeweils mindestens eine Öffnung zugeordnet ist, durch welche von dem Leuchtelement (21) ausgesendetes Licht (20) das Sicherheitselement (1) jeweils unter einem zugeordneten Austrittswinkel (θ₁, θ₂) verlässt.

11. Sicherheitselement (1) nach einem der vorhergehenden Ansprüche,
**dadurch gekennzeichnet,**
**dass** zumindest teilweise zwischen der mindestens einen Leuchtschicht (2) und der mindestens einen Maskenschicht (4) mindestens eine opake Zwischenschicht (6) angeordnet ist, welche mindestens eine Anordnung (61) von lichtdurchlässigen Öffnungen aufweist, wobei insbesondere in den lichtdurchlässigen Öffnungen der Zwischenschicht (6) Licht streuende oder lumineszierende Elemente angeordnet sind, welche von der Leuchtschicht (2) einfallendes Licht in Richtung zu der Maskenschicht (4) streuen bzw. unter Lumineszenz wieder abstrahlen.

12. Sicherheitselement (1) nach einem der vorhergehenden Ansprüche,
**dadurch gekennzeichnet,**
**dass** die mindestens eine Leuchtschicht (2) zwei oder mehr separate Leuchtelemente (21) aufweist, wobei diese Leuchtelemente (21) und die mindestens eine transparente Öffnung (41, 42) der Maskenschicht, senkrecht zur Ebene des Folienkörpers gesehen, eine rechteckige Form haben, und/oder
wobei ein Abstand benachbarter Leuchtelemente (21) etwa 5-fach größer, bevorzugt etwa 10-fach größer ist als eine Breite der Leuchtelemente (21), und/oder wobei die
mindestens eine Leuchtschicht (2) zwei oder mehr Leuchtelemente (21) aufweist, welche Licht in mindestens zwei unterschiedlichen Farben aussenden.

13. Sicherheitselement (1) nach einem der vorhergehenden Ansprüche,
**dadurch gekennzeichnet,**
**dass** die mindestens eine Leuchtschicht (2) mindestens ein selbstleuchtendes Anzeigeelement aufweist, welches insbesondere elektrische Energie in Lichtenergie wandeln kann und insbesondere von einer LED gebildet wird, wobei insbesondere
eine Elektrode des Anzeigeelements als die mindestens eine Maskenschicht oder eine zwischen der mindestens einen Leuchtschicht (2) und der mindestens einen Maskenschicht (4) angeordnete opake Zwischenschicht (6) dient, welche mindestens eine Anordnung (61) lichtdurchlässiger Öffnungen aufweist.

14. Sicherheitsdokument (100), insbesondere eine Banknote, ein Wertpapier oder ein Papierdokument, mit mindestens einem Sicherheitselement (1) nach einem der Ansprüche 1 bis 13, wobei das Sicherheitselement (1) von seiner Sichtseite (11) her betrachtet werden kann.

15. Verfahren zur Herstellung eines Sicherheitselements (1) nach einem der Ansprüche 1 bis 14, mit folgenden Schritten:
Bereitstellen eines flexiblen mehrschichtigen Folienkörpers mit mindestens einer Leuchtschicht (2), welche Licht (20) aussenden kann, sowie mindestens einer Maskenschicht (4), welche bei einer Betrachtung des Sicherheitselements (1) von der Sichtseite her vor der mindestens einen Leuchtschicht (2) angeordnet ist; und
Ausbilden mindestens zweier transparenter Öffnungen (41, 42) in der mindestens einen Maskenschicht (4), so dass die mindestens eine Maskenschicht (4) mindestens einen opaken Bereich (5) und mindestens zwei transparente Öffnungen (41, 42) aufweist, wobei die mindestens zwei transparenten Öffnungen (41, 42) einen wesentlich höheren Transmissionsgrad als der mindestens eine opake Bereich (5) in Bezug auf von der mindestens einen Leuchtschicht (2) ausgesendetem Licht (20) besitzt, vorzugsweise einen um mindestens 20% höheren Transmissionsgrad.

## Claims

1. Security element (1),
wherein the security element (1) has a visible side and a rear side opposite this, wherein the security element comprises at least one luminous layer (2) which is formed as a self-luminous luminous layer and which is able to emit light (20), as well as at least one masking layer (4) which, during observation of the security element (1) from the visible side, is arranged in front of the at least one luminous layer (2), wherein the at least one masking layer (4) has at least one opaque region (5), **characterised in that** the at least one masking layer(4) has at least two transparent openings (41, 42),
and
the at least two transparent openings (41, 42) possess a substantially higher transmittance than the at least one opaque region (5) with respect to the light (20) emitted by at least one luminous layer (2), preferably a transmittance that is at least 20 % higher, particularly preferably a transmittance that is at least 50 % higher,
and
light (20) which leaves the security element (1) through the masking layer (2) under different exit angles (θ₁, θ₂) provides respective different optical information.

2. Security element (1) according to claim 1,
**characterised in that**
a light pattern provides a first optical security feature of the security element, said light pattern being shown by the masking layer (4) due to its different transmittance of the light emitted by the at least one luminous layer (2) during observation of the security element (1) from the visible side.

3. Security element (1) according to claim 1 or 2,
**characterised in that**
the at least one opaque region (5) of the at least one masking layer (4), which is preferably formed as an OVD and/or a printed layer, wherein the at least two transparent openings (41, 42) are preferably formed as a non-metal region of the OVD or as an unprinted region in the printed layer, provide a second optical security feature of the security element (1) during observation of the security element (1) from the visible side.

4. Security element (1) according to one of the preceding claims,
**characterised in that**
at least one masking layer (4) has two or more transparent openings (41, 42), which are arranged according to a second grid, and the at least one luminous layer (2) has two or more first zones (211) in which the luminous layer (2) can emit light and which are preferably each enclosed, or separated from one another, by a second zone in which the luminous layer (2) can emit no light, or the at least one luminous layer (2) has two or more second zones (212) in which the luminous layer (2) can emit no light and which are preferably each enclosed, or separated from one another, by a first zone (211) in which the luminous layer (2) can emit light, wherein the first zones (211) or the second zones (212) are arranged according to a first grid, wherein in particular
the two or more transparent openings (41, 42) of the second grid are each shaped in the form of a micro-image, in particular shaped in the form of a motif, a symbol, one or more numbers, one or more letters and/or a micro-text, and
wherein, in particular,
the two or more first zones (211) or the two or more second zones (212) are shaped in the form of a sequence of strips or pixels, when observed perpendicularly to a plane spanned by the visible side or the rear side of the security element.

5. Security element (1) according to claim 4,
**characterised in that**,
the two or more first zones (211) or the two or more second zones (212) are each shaped in the form of a micro-image, when observed perpendicularly to a plane spanned by the visible side or the rear side of the security element, in particular are shaped in the form of a motif, a symbol, one or more numbers, one or more letters and/or a micro-text.

6. Security element (1) according to one of claims 4 or 5,
**characterised in that**
the at least one luminous layer (2) has two or more separate luminous elements (21) which each have a radiation region in which the respective luminous element can emit light, and which each form one of the first zones, and/or
the luminous layer (2) has a masking zone which is not provided in the region of the first zone (211) or the first zones (211) and is provided in the region of the second zone (212) or the second zones (212).

7. Security element (1) according to one of claims 4 to 6,
**characterised in that**
the transparent openings (41, 42) of the second grid or the two or more first zones (211) or the two or more second zones (212) of the first grid each possess a strip-like design and the width of the strip-like openings or the strip-like first or second zones is varied for the generation of a halftone image, and/or the transparent openings (41, 42) or the two or more first or second zones (211, 212) are shaped in the form of identical micro-images, or two or more of the micro-images, according to which the transparent openings (41, 42) or the first or second zones (211, 212) are shaped, differ from one another, and/or
the grid widths of the first grid and the second grid are each not the same for adjacent first zones (211) and transparent openings (41, 42) or second zones (212) and transparent openings (41, 42) and differ from one another by less than 10 %, in particular differ from one another by no more than 2 %, and/or the first grid and the second grid are arranged with rotation relative to each other by between 0.5 and 25 degrees and the grid width of the first grid and the grid width of the second grid for adjacent first zones (211) and transparent openings (41, 42) or second zones (212) and transparent openings (41, 42) preferably differ from one another by less than 10 %, in particular differ from one another by no more than 2 %.

8. Security element (1) according to one of claims 4 to 7,
**characterised in that**
the grid width of the first and/or second grid and/or the rotation of the first and the second grid in relation to one another and/or the design of the micro-images are continuously varied according to a parameter variation function in at least one spatial direction, and/or
the grid width of the first or second grid, the rotation of the first and the second grid in relation to one another, or the design of the micro-images, differs in a first region of the security element from a second region of the security element.

9. Security element (1) according to one of the preceding claims,
**characterised in that**
the at least one luminous layer (2) has two or more separate luminous elements (21) which are arranged in a first periodic grid having a first period (pₑ), and the at least one masking layer (4) has two or more transparent openings (41, 42) which are arranged in a second periodic grid with a second period (pᵢ), wherein the first and second periods (pₑ, pᵢ) are not the same, but are similar, wherein the first and second periods in particular do not deviate from one another by more than 10 %, preferably do not deviate from one another by more than 2 %.

10. Security element (1) according to one of the preceding claims,
**characterised in that**
the at least one masking layer (4) has at least two arrangements (41, 42) of transparent openings, wherein light (20) emitted from the at least one luminous layer (2) leaves the security element (1) through the at least two arrangements (41, 42) under different exit angles (θ₁, θ₂) respectively, wherein, in particular, the light which leaves the security element (1) through the at least two arrangements (41, 42) under different exit angles (θ₁, θ₂) respectively forms an image sequence consisting of two or more images, wherein each one of these images is present at a different exit angle (θ₁, θ₂), and/or wherein
the at least one luminous layer (2) has two or more separate luminous elements (21) arranged in a patterned manner and the transparent openings of the at least two arrangements (41, 42) are formed according to this pattern, wherein each luminous element (21) is assigned at least one opening, through which light (20) emitted by the luminous element (21) leaves the security element (1) under an assigned respective exit angle (θ₁, θ₂).

11. Security element (1) according to one of the preceding
claims,
**characterised in that**
at least one opaque intermediate layer (6) is arranged at least in part between the at least one luminous layer (2) and the at least one masking layer (4), said intermediate layer having at least one arrangement (61) of translucent openings, wherein, in particular, light-scattering or luminescent elements are arranged in the translucent openings of the intermediate layer (6), which scatter incident light from the luminous layer (2) in the direction of the masking layer (4) or
radiate again under luminescence.

12. security element (1) according to one of the preceding
claims,
**characterised in that**
the at least one luminous layer (2) has two or more separate luminous elements (21), wherein these luminous elements (21) and the at least one transparent opening (41, 42) of the masking layer have a rectangular shape, seen perpendicularly to the plane of the film body, and/or
wherein a distance between adjacent luminous elements (21) is approximately 5 times larger, preferably approximately 10 times larger, than a width of the luminous elements (21),
and/or wherein the
at least one luminous layer (2) has two or more luminous elements (21) which emit light in at least two different colours.

13. Security element (1) according to one of the preceding claims,
**characterised in that**,
the at least one luminous layer (2) has at least one self-luminous display element which in particular can convert electrical energy into light energy and in particular is formed from an LED, wherein in particular an electrode of the display element serves as the at least one masking layer or an opaque intermediate layer (6) arranged between the at least one luminous layer (2) and the at least one masking layer (4), said intermediate layer having at least one arrangement (61) of translucent openings.

14. security document (100), in particular a bank note, a security paper or a paper document, having at least one security element (1) according to one of claims 1 to 13, wherein the security element (1) can be observed from its visible side (11).

15. method for the manufacture of a security element (1)
according to one of claims 1 to 14, with the following steps:
providing a flexible multilayer film body having at least one luminous layer (2) which can emit light (20), as well as at least one masking layer (4) which, during observation of the security element (1) from the visible side, is arranged in front of the at least one luminous layer (2); and
forming at least two transparent openings (41, 42) in the at least one masking layer (4), such that the at least one masking layer (4) has at least one opaque region (5) and at least two transparent openings (41, 42), wherein the at least two transparent openings (41, 42) possess a substantially higher transmittance than the at least one opaque region (5) with respect to light (20) emitted by the at least one luminous layer (2),preferably a transmittance that is at least 20 % higher.

## Revendications

1. Elément de sécurité (1),
sachant que l'élément de sécurité (1) présente une face visible et une face arrière faisant face à la face visible, sachant que l'élément de sécurité comprend au moins une couche luminescente (2), qui est réalisée sous la forme d'une couche luminescente auto-luminescente et qui peut émettre de la lumière (20), ainsi qu'au moins une couche de masquage (4), qui est disposée, dans le cas d'une observation de l'élément de sécurité (1) depuis la face visible, devant la couche luminescente (2) au moins au nombre de une,
sachant que la couche de masquage (4) au moins au nombre de une présente au moins une zone (5) opaque, **caractérisé en ce que** la couche de masquage au moins au nombre de une présente au moins deux ouvertures (41, 42) transparentes,
et **en ce que** les deux ouvertures transparentes (41, 42) ou plus détiennent un taux de transmission essentiellement plus élevé que la zone (5) opaque au moins au nombre de une par rapport à la lumière (20) émise par la couche luminescente (2) au moins au nombre de une, de préférence un taux de transmission plus élevé d'au moins 20 %, de manière particulièrement préférée un taux de transmission plus élevé d'au moins 50 %, et
**en ce que** la lumière (20), qui quitte l'élément de sécurité (1) par la couche de masquage (2) selon des angles de sortie (θ₁, θ₂) différents fournit respectivement des informations optiques différentes.

2. Elément de sécurité (1) selon la revendication 1,
**caractérisé en ce**
**qu'**un modèle de lumière, que la couche de masquage (4) affiche du fait de sa transmission différente de la lumière émise par la couche luminescente (2) au moins au nombre de une dans le cas d'une observation de l'élément de sécurité (1) depuis la face visible, fournit une première caractéristique de sécurité optique de l'élément de sécurité.

3. Elément de sécurité (1) selon la revendication 1 ou 2,
**caractérisé en ce**
**que** la zone (5) opaque au moins au nombre de une de la couche de masquage (4) au moins au nombre de une, qui est réalisée de préférence sous la forme d'une marque optique variable OVD et/ou sous la forme d'une couche d'impression, fournit, dans le cas d'une observation de l'élément de sécurité (1) depuis la face visible une deuxième caractéristique de sécurité optique de l'élément de sécurité (1), sachant que les deux ouvertures (41, 42) transparentes ou plus sont réalisées de préférence sous la forme d'une zone sans métal de l'OVD ou la forme d'une zone sans impression dans la couche d'impression.

4. Elément de sécurité (1) selon l'une quelconque des revendications précédentes,
**caractérisé en ce**
**qu'**au moins une couche de masquage (4) présente deux ou plusieurs ouvertures (41, 42) transparentes, lesquelles sont disposées selon une deuxième trame, et en ce que la couche luminescente (2) au moins au nombre de une présente deux ou plusieurs premières zones (211), dans lesquelles la couche luminescente (2) peut émettre de la lumière et qui sont entourées de préférence respectivement par une deuxième zone (212) ou qui sont séparées les unes des autres, dans laquelle la couche luminescente (2) ne peut émettre aucune lumière, ou en ce que la couche luminescente (2) au moins au nombre de une présente deux ou plusieurs deuxièmes zones (212), dans lesquelles la couche luminescente (2) ne peut émettre aucune lumière et qui sont entourées de préférence respectivement par une première zone (211) ou qui sont séparées les unes des autres, dans laquelle la couche luminescente (2) peut émettre de la lumière, sachant que les premières zones (211) ou les deuxièmes zones (212) sont disposées selon une première trame, sachant en particulier que les deux ou plusieurs ouvertures (41, 42) transparentes de la deuxième trame sont formées respectivement sous la forme d'une microimage, en particulier sous la forme d'un motif, d'un symbole, d'un ou de plusieurs chiffres, d'une ou de plusieurs lettres et/ou d'un microtexte, et
sachant en particulier
**que** les deux ou plusieurs premières zones (211) ou les deux ou plusieurs deuxièmes zones (212) sont formées sous la forme d'une succession de bandes ou de pixels, dans le cas d'une observation de manière perpendiculaire par rapport à un plan formé par la face visible ou par la face arrière de l'élément de sécurité.

5. Elément de sécurité (1) selon la revendication 4,
**caractérisé en ce**
**que** les deux premières zones ou plusieurs premières zones (211) ou les deux deuxièmes zones ou plusieurs deuxièmes zones (212) sont formées respectivement sous la forme d'une microimage, dans le cas d'une observation de manière perpendiculaire par rapport à un plan formé par la face visible ou la face arrière de l'élément de sécurité, en particulier sous la forme d'un motif, d'un symbole, d'un ou de plusieurs chiffres, d'une ou de plusieurs lettres et/ou d'un microtexte.

6. Elément de sécurité (1) selon l'une quelconque des revendications 4 ou 5,
**caractérisé en ce**
**que** la couche luminescente (2) au moins au nombre de une présente deux ou plusieurs éléments luminescents (21) séparés, qui présentent respectivement une zone de rayonnement, dans laquelle l'élément luminescent respectif peut émettre de la lumière, et laquelle constitue respectivement une des premières zones, et/ou
en ce que la couche luminescente (2) présente une couche de masquage, qui n'est pas prévue dans la zone de la première zone (211) ou des premières zones (211) et qui est prévue dans la zone de la deuxième zone (212) ou des deuxièmes zones (212).

7. Elément de sécurité (1) selon l'une quelconque des revendications 4 à 6,
**caractérisé en ce**
**que** les ouvertures (41, 42) transparentes de la deuxième trame ou les deux premières zones ou plusieurs premières zones (211) ou les deux deuxièmes zones ou plusieurs deuxièmes zones (212) de la première trame détiennent respectivement une mise en forme en forme de bande, et en ce que la largeur des ouvertures en forme de bande ou des premières ou deuxièmes zones en forme de bande varie afin de générer une image en demi-teinte, et/ou
en ce que les ouvertures (41, 42) transparentes ou les deux premières ou deuxièmes zones ou plusieurs premières ou deuxièmes zones (211, 212) sont formées sous la forme de microimages identiques, ou en ce que les deux microimages ou plusieurs des microimages, selon lesquelles les ouvertures (41, 42) transparentes ou les premières ou deuxièmes zones (411, 412) sont formées, se distinguent les unes des autres, et/ou
en ce que les largeurs de trame de la première trame et de la deuxième trame ne sont pas égales respectivement pour des premières zones (211) adjacentes et des ouvertures (41, 42) transparentes ou pour des deuxièmes zones (212) et des ouvertures (41, 42) transparentes et sont différentes les unes des autres de moins de 10 %, en particulier sont différentes les unes des autres de 2 % au maximum, et/ou
en ce que la première trame et la deuxième trame sont disposées de manière tournée l'une par rapport à l'autre entre 0,5 et 25 degrés et en ce que de préférence la largeur de trame de la première trame et la largeur de trame de la deuxième trame pour des premières zones (211) adjacentes et des ouvertures (41, 42) transparentes ou pour des deuxièmes zones (212) et des ouvertures transparentes (41, 42) sont différentes l'une de l'autre de moins de 10 %, en particulier sont différentes l'une de l'autre de 2 % au maximum.

8. Elément de sécurité selon l'une quelconque des revendications 4 à 7,
**caractérisé en ce**
**que** la largeur de trame de la première et/ou de la deuxième trame et/ou la rotation de la première et de la deuxième trame l'une par rapport à l'autre et/ou la mise en forme des microimages varient en continu selon une fonction de variation de paramètre dans au moins une direction spatiale,
et/ou
est différent, dans une première zone de l'élément de sécurité, de la largeur de trame de la première ou de la deuxième trame, de la rotation de la première et de la deuxième trame l'une par rapport à l'autre ou de la mise en forme des microimages dans une deuxième zone de l'élément de sécurité.

9. Elément de sécurité (1) selon l'une quelconque des revendications précédentes,
**caractérisé en ce**
**que** la couche luminescente (2) au moins au nombre de une présente deux éléments luminescents (21) séparés ou plus, qui sont disposés dans une première trame périodique présentant une première période (pₑ), et en ce que la couche de masquage (4) au moins au nombre de une présente deux ouvertures (41, 42) transparentes ou plus, qui sont disposées dans une deuxième trame périodique présentant une deuxième période (pᵢ), sachant que la première et la deuxième période (pₑ, pᵢ) ne sont pas égales, mais sont toutefois similaires, sachant que la première et la deuxième période présentent entre elles en particulier un écart inférieur à 10 %, de préférence un écart inférieur à 2 %.

10. Elément de sécurité (1) selon l'une quelconque des revendications précédentes,
**caractérisé en ce**
**que** la couche de masquage (4) au moins au nombre de une présente au moins deux ensembles (41, 42) d'ouvertures transparentes, sachant que la lumière (20) émise par la couche luminescente (2) au moins au nombre de une quitte l'élément de sécurité (1) par les deux ensembles (41, 42) ou plus selon respectivement des angles de sortie (θ₁, θ₂) différents, sachant en particulier que la lumière, qui quitte l'élément de sécurité (1) par les deux ensembles (41, 42) ou plus selon des angles de sortie (θ₁, θ₂) respectivement différents, constitue une séquence d'images constituée de deux images ou plus, sachant que chacune desdites images est présente à un angle de sortie (θ₁, θ₂) différent, et/ou sachant que la couche luminescente (2) au moins au nombre de une présente deux éléments luminescents (21) séparés ou plus disposés à la manière de modèle et que les ouvertures transparentes des deux ensembles (41, 42) ou plus sont réalisées de manière adaptée audit modèle, sachant que respectivement au moins une ouverture est associée à un élément luminescent (21), par laquelle de la lumière (20) émise par l'élément luminescent (21) quitte l'élément de sécurité (1) respectivement selon un angle de sortie (θ₁, θ₂) associé.

11. Elément de sécurité (1) selon l'une quelconque des revendications précédentes,
**caractérisé en ce**
**qu'**est disposée, au moins en partie entre la couche luminescente (2) au moins au nombre de une et la couche de masquage (4) au moins au nombre de une, au moins une couche intermédiaire (6) opaque, qui présente au moins un ensemble (61) d'ouvertures perméables à la lumière, sachant en particulier que des éléments diffusant de la lumière ou luminescents sont disposés dans les ouvertures perméables à la lumière de la couche intermédiaire (6), lesquels diffusent depuis la couche luminescente (2) la lumière incidente en direction de la couche de masquage (4) ou la réfléchissent par luminescence.

12. Elément de sécurité (1) selon l'une quelconque des revendications précédentes,
**caractérisé en ce**
**que** la couche luminescente (2) au moins au nombre de une présente deux éléments luminescents (21) séparés ou plus, sachant que lesdits éléments luminescents (21) et l'ouverture (41, 42) transparente au moins au nombre de une de la couche de masquage, vus de manière perpendiculaire par rapport au plan du corps du film, ont une forme rectangulaire, et/ou
sachant qu'un espacement entre les éléments luminescents (21) adjacents est environ 5 fois plus grand, de manière préférée, environ 10 fois plus grand qu'une largeur des éléments luminescents (21), et/ou
sachant que la couche luminescente (2) au moins au nombre de une présente deux éléments luminescents (21) ou plus, qui émettent de la lumière dans au moins deux couleurs différentes.

13. Elément de sécurité (1) selon l'une quelconque des revendications précédentes,
**caractérisé en ce**
**que** la couche luminescente (2) au moins au nombre de une présente au moins un élément d'affichage auto-luminescent, qui peut convertir en particulier de l'énergie électrique en énergie lumineuse et qui est formé en particulier par une DEL, sachant en particulier
**qu'**une électrode de l'élément d'affichage fait office de couche de masquage au moins au nombre de une ou de couche intermédiaire (6) opaque disposée entre la couche luminescente (2) au moins au nombre de une et la couche de masquage (4) au moins au nombre de une, laquelle présente au moins un ensemble (61) d'ouvertures perméables à la lumière.

14. Document de sécurité (100), en particulier billet de banque, papier de valeur ou papier, comprenant au moins un élément de sécurité (1) selon l'une quelconque des revendications 1 à 13, sachant que l'élément de sécurité (1) peut être observé depuis sa face visible (11).

15. Procédé servant à fabriquer un élément de sécurité (1) selon l'une quelconque des revendications 1 à 14, comprenant les étapes suivantes consistant à :
fournir un corps de film flexible multicouche comprenant au moins une couche luminescente (2), qui peut émettre de la lumière (20), ainsi qu'au moins une couche de masquage (4), qui est disposée, dans le cas d'une observation de l'élément de sécurité (1) depuis la face visible, devant la couche luminescente (2) au moins au nombre de une ; et
réaliser au moins deux ouvertures (41, 42) transparentes dans la couche de masquage (4) au moins au nombre de une, de sorte que la couche de masquage (4) au moins au nombre de une présente au moins une zone (5) opaque et au moins deux ouvertures (41, 42) transparentes, sachant que les deux ouvertures (41, 42) transparentes ou plus détiennent un taux de transmission essentiellement plus élevé que la zone (5) opaque au moins au nombre de une par rapport à la lumière (20) émise par la couche luminescente (2) au moins au nombre de une, de préférence un taux de transmission supérieur d'au moins 20 %.
